# EUROPÄISCHE PATENTSCHRIFT

(11) **EP 2 454 100 B1**
(45) Veröffentlichungstag und Bekanntmachung des Hinweises auf die Patenterteilung: **16.03.2016**
(21) Anmeldenummer: 10732309.9
(22) Anmeldetag: 13.07.2010
(51) Int. Cl.: B42D 25/445, B42D 25/41, B42D 25/328

(54) **VERFAHREN ZUR HERSTELLUNG EINES MEHRSCHICHTKÖRPERS SOWIE MEHRSCHICHTKÖRPER**
METHOD FOR THE PRODUCTION OF A MULTILAYER ELEMENT, AND MULTILAYER ELEMENT
PROCÉDÉ DE FABRICATION D'UN CORPS MULTICOUCHE ET CORPS MULTICOUCHE

(30) Priorität: 17.07.2009 DE 102009033762
(43) Veröffentlichungstag der Anmeldung: 23.05.2012
(73) Patentinhaber: Leonhard Kurz Stiftung & Co. KG, 90763 Fürth (DE)
(72) Erfinder: BREHM, Ludwig, 91325 Adelsdorf (DE); STAUB, René, CH-6332 Hagendorn (CH)
(74) Vertreter: Zinsinger, Norbert
(86) Internationale Anmeldenummer: PCT/EP2010/004251
(87) Internationale Veröffentlichungsnummer: WO 2011/006634

(56) Entgegenhaltungen:
- WO-A1-03/039888
- WO-A1-03/095225
- WO-A1-03/095226
- WO-A1-03/095745
- WO-A2-2006/084686

## Beschreibung

Die Erfindung betrifft ein Verfahren zur Herstellung eines Mehrschichtkörpers mit einer Trägerlage und einer auf und/oder in der Trägerlage ausgebildeten ein- oder mehrschichtigen Dekorlage, sowie einen danach erhältlichen Mehrschichtkörper gemäß den Ansprüchen 1 bis 15.

Optische Sicherheitselemente werden häufig dazu verwendet, das Kopieren von Dokumenten oder Produkten zu erschweren, um ihren Missbrauch zu verhindern. So finden optische Sicherheitselemente Verwendung zur Sicherung von Dokumenten, Banknoten, Kredit- und Geldkarten, Ausweisen, Verpackungen hochwertiger Produkte und dergleichen. Hierbei ist es bekannt, optisch variable Elemente als optische Sicherheitselemente zu verwenden, die mit herkömmlichen Kopierverfahren nicht dupliziert werden können. Es ist auch bekannt, Sicherheitselemente mit einer strukturierten Metallschicht auszustatten, die in Form eines Textes, Logos oder eines sonstigen Musters ausgebildet ist.

Das Erzeugen einer strukturierten Metallschicht aus einer beispielsweise durch Sputtern oder Aufdampfen flächig aufgebrachten Metallschicht erfordert eine Vielzahl von Prozessen, insbesondere wenn feine Strukturen erzeugt werden sollen, die eine hohe Fälschungssicherheit aufweisen. So ist es beispielsweise bekannt, eine vollflächig aufgebrachte Metallschicht durch Positiv- oder Negativ-Ätzen oder durch Laser-Ablation partiell zu demetallisieren und damit zu strukturieren. Alternativ dazu ist es möglich, Metallschichten mittels Verwendung von Bedampfungsmasken bereits in strukturierter Form auf einen Träger aufzubringen.

Je mehr Fertigungsschritte zur Herstellung des Sicherheitselements vorgesehen sind, desto größere Bedeutung erhält die Passer- oder Registergenauigkeit der einzelnen Verfahrensschritte, d.h. die Genauigkeit der Positionierung der einzelnen Werkzeuge relativ zueinander bei der Bildung des Sicherheitselements in Bezug auf am Sicherheitselement bereits vorhandene Merkmale oder Schichten oder Strukturen.

Aus der WO 2006/084686 A2 ist ein Verfahren zur Herstellung eines Mehrschichtkörpers bekannt, der eine Replizierschicht aufweist, in welcher eine diffraktive erste Reliefstruktur abgeformt wird. Darauf wird in einem Ausführungsbeispiel eine Metallschicht vollflächig aufgebracht, und auf die Metallschicht wird eine photoempfindliche Schicht aufgebracht. Dadurch, dass die Metallschicht im Bereich der diffraktiven ersten Reliefstruktur eine höhere Transmission ermöglicht als außerhalb dieses Bereichs, kommt es zur Belichtung der photoempfindlichen Schicht im Bereich der diffraktiven ersten Reliefstruktur, aber nicht außerhalb derselben. Der belichtete Bereich kann entfernt werden und der nicht belichtete Bereich stehen bleiben, oder umgekehrt.

Die WO 03/095745 A1 offenbart einen Mehrschichtkörper mit einem Schichtenaufbau, der mindestens eine ein lasersensitives Material enthaltende Schicht aufweist.

Aufgabe der vorliegenden Erfindung ist es, einen besonders schwer zu reproduzierenden Mehrschichtkörper und ein Verfahren zur Herstellung eines solchen Mehrschichtkörpers anzugeben, bei dem eine partiell ausgeformte Schicht im Register zu einer weiteren partiell ausgeformten Schicht ausgeformt ist Die Aufgabe wird durch ein Verfahren zur Herstellung eines Mehrschichtkörpers gelöst, in dem
a) auf und/oder in einer Trägerlage mit einer ersten Seite und einer zweiten Seite eine ein- oder mehrschichtige Dekorlage mit einem ersten Bereich und einem zweiten Bereich ausgebildet wird, wobei die Dekorlage senkrecht zur Ebene der Trägerlage gesehen in dem ersten Bereich einen ersten Transmissionsgrad und in dem zweiten Bereich einen im Vergleich zu dem ersten Transmissionsgrad größeren zweiten Transmissionsgrad aufweist, wobei sich die besagten Transmissionsgrade auf eine elektromagnetische Strahlung mit einer für eine Photoaktivierung geeigneten Wellenlänge beziehen,
b) mindestens eine zu strukturierende Schicht auf der ersten Seite der Trägerlage angeordnet wird,
c) eine mittels der besagten elektromagnetischen Strahlung photoaktivierbare Resistschicht (kurz als "Resist" bezeichnet) auf der ersten Seite der Trägerlage so angeordnet wird, dass die Resistschicht auf der von der Trägerlage abgekehrten Seite der mindestens einen zu strukturierenden Schicht und die Dekorlage auf der anderen Seite der mindestens einen zu strukturierenden Schicht angeordnet ist,
d) die Resistschicht von der zweiten Seite der Trägerlage her mittels der besagten elektromagnetischen Strahlung belichtet wird, wobei die Dekorlage durch die Ausbildung des ersten Bereichs und des zweiten Bereichs als eine Belichtungsmaske dient, und
e) die mindestens eine zu strukturierende Schicht und die Resistschicht mittels zueinander synchronisierter strukturgebender Prozesse zueinander passergenau strukturiert werden.

Die Schritte a) bis e) des erfindungsgemäßen Verfahrens sind bevorzugt in der angegebenen Reihenfolge auszuführen. Bei der Belichtung der photoaktivierbaren Schicht mittels der besagten elektromagnetischen Strahlung von der der photoaktivierbaren Schicht abgewandten Seite der Trägerlage her durch die Dekorlage hindurch wirkt die den ersten Bereich und den zweiten Bereich definierende Dekorlage als eine Belichtungsmaske, da der erste Bereich einen Transmissionsgrad aufweist, der gegenüber dem Transmissionsgrad des zweiten Bereichs erniedrigt ist.

Ein derartiges Verfahren ermöglicht die Ausbildung besonders fälschungssicherer Mehrschichtkörper. Wie bereits erwähnt, dient bei dem Verfahren die Dekorlage während der Herstellung des Mehrschichtkörpers als eine Belichtungsmaske für eine Belichtung, d.h. eine Photoaktivierung, der photoaktivierbaren Resistschicht und am fertigen Mehrschichtkörper zur Dekoration. Die Dekorlage erfüllt also mehrere, völlig unterschiedliche Funktionen. Insbesondere ist die Dekorlage so ausgebildet, dass ein Betrachter eines mittels des Mehrschichtkörpers dekorierten Gegenstands die mindestens eine strukturierte Schicht durch die Dekorlage hindurch betrachten kann. Die typische Transmission der ersten Bereiche der Dekorlage ist also um mindestens eine Größenordnung größer als die typische Transmission einer herkömmlichen Belichtungsmaske, z.B. aus Metall.

Durch die Verwendung der Dekorlage als Belichtungsmaske wird die Resistschicht passergenau zu den ersten und zweiten Bereichen der Dekorlage strukturiert, d.h. die Strukturen der strukturierten Resistschicht sind im Register zu den ersten und zweiten Bereichen der Dekorlage angeordnet. Darüber hinaus wird gemäß dem erfindungsgemäßen Verfahren die mindestens eine zu strukturierende Schicht passergenau zu der Resistschicht strukturiert. Das Verfahren erlaubt also die Ausbildung von mindestens drei zueinander passergenau ausgebildeten Schichten: der Dekorlage, der Resistschicht und der mindestens einen zu strukturierenden Schicht. Mittels des Strukturierungsschritts e) wird die mindestens eine zu strukturierende Schicht als eine strukturierte Schicht ausgebildet. Als Ergebnis des Verfahrens weist der Mehrschichtkörper die strukturierte Schicht registergenau in dem ersten Bereich oder in dem zweiten Bereich der Dekorlage auf. Unter Register oder Registergenauigkeit ist die lagengenaue Anordnung von übereinanderliegenden Schichten zu verstehen. Die Registerhaltigkeit bzw. Registergenauigkeit der Schichten wird vorzugsweise anhand von Passermarken oder Registermarken kontrolliert, die auf allen Schichten gleichermaßen vorhanden sind und an denen, vorzugsweise mittels optischer Erkennungsmethoden oder Sensorik, leicht erkannt werden kann, ob die Schichten im Register angeordnet sind. Die Registergenauigkeit ist in beiden Dimensionen, d.h. Länge und Breite der Schichten, gegeben.

Unter Register bzw. Passer wird das genaue Aufeinander- oder Übereinanderpassen von verschiedenen Elementen des Mehrschichtkörpers verstanden. Eine Lage umfasst mindestens eine Schicht. Eine Dekorlage umfasst eine oder mehrere Dekor- und/oder Schutzschichten, insbesondere als Lackschichten ausgebildet. Die Dekorschichten können vollflächig oder in musterförmig strukturierter Form auf der Trägerlage angeordnet sein. Dabei können die einen oder mehreren Dekorschichten auf einer oder auf beiden Seiten der Trägerlage, die beispielsweise als eine Grund- oder Trägerfolie ausgebildet ist, angeordnet sein. Die Dekorlage umfasst mindestens eine die elektromagnetische Strahlung mit der für eine Photoaktivierung geeigneten Wellenlänge schwächende Schicht. Die Dekorlage hat in Bezug auf die elektromagnetische Strahlung mit der für eine Photoaktivierung geeigneten Wellenlänge eine optische Dichte größer Null.

Durch die Ausbildung der Belichtungsmaske als eine Dekorlage ergibt sich zwangsläufig eine absolut 100%-ige Registergenauigkeit der Belichtungsmaske zu der Dekorlage, d.h. die Dekorlage selbst fungiert zumindest bereichsweise als Belichtungsmaske. Die Dekorlage und die Belichtungsmaske bilden also eine gemeinsame funktionale Einheit. Durch das ebenso einfache wie effektive erfindungsgemäße Verfahren bietet die vorliegende Erfindung einen erheblichen Vorteil gegenüber herkömmlichen Verfahren, in denen eine separate Belichtungsmaske in Register zu der Dekorlage gebracht werden muss, wobei sich in der Praxis Registerabweichungen in den wenigsten Fällen ganz vermeiden lassen.

Durch die vorliegende Erfindung kann also die zu strukturierende Schicht ohne zusätzlichen technologischen Aufwand registergenau zu den durch die Dekorschicht definierten ersten und zweiten Bereichen strukturiert werden. Bei herkömmlichen Verfahren zum Erzeugen einer Ätzmaske mittels einer Maskenbelichtung, wobei die Maske entweder als eine separate Einheit, z.B. als eine separate Folie oder als eine separate Glasplatte/Glaswalze, oder als eine nachträglich aufgedruckte Schicht vorliegt, kann das Problem auftreten, dass durch vorherige, insbesondere thermisch und/oder mechanisch beanspruchende, Prozessschritte hervorgerufene lineare und/oder nichtlineare Verzüge in dem Mehrschichtkörper durch eine Ausrichtung der Maske auf dem Mehrschichtkörper nicht vollständig über die gesamte Fläche des Mehrschichtkörpers ausgeglichen werden können, obwohl die Maskenausrichtung an vorhandenen, vorzugsweise an den horizontalen und/oder vertikalen Rändern des Mehrschichtkörpers angeordneten, Register- oder Passermarken erfolgt. Die Toleranz schwankt dabei über die gesamte Fläche des Mehrschichtkörpers in einem vergleichsweise großen Bereich. Mit dem erfindungsgemäßen Verfahren werden die durch die Dekorschicht definierten ersten und zweiten Bereiche als Maske benutzt, wobei die die ersten und zweiten Bereiche definierenden Teile des Dekorschicht in einem frühen Prozessschritt während der Herstellung des Mehrschichtkörpers aufgebracht werden. Die als Dekorschicht ausgebildete Maske ist also allen nachfolgenden Prozessschritten des Mehrschichtkörpers unterworfen, und folgt dadurch automatisch allen durch diese Prozessschritte eventuell hervorgerufenen Verzügen in dem Mehrschichtkörper selbst. Dadurch können keine zusätzlichen Toleranzen, insbesondere auch keine zusätzlichen Toleranzschwankungen, über die Fläche des Mehrschichtkörpers auftreten, da das nachträgliche Erzeugen einer Maske und das dadurch nötige möglichst registergenaue nachträgliche Positionieren dieser vom bisherigen Prozessverlauf unabhängigen Maske vermieden wird. Die Toleranzen bzw. Registergenauigkeiten bei dem erfindungsgemäßen Verfahren liegen lediglich in eventuell nicht absolut exakt ausgebildeten Rändern der ersten und zweiten Bereiche begründet, deren Qualität durch das jeweils angewendete Herstellungsverfahren bestimmt wird. Die Toleranzen bzw. Registergenauigkeiten bei dem erfindungsgemäßen Verfahren liegen etwa im Mikrometerbereich, und damit weit unterhalb des Auflösungsvermögens des Auges; d.h. das unbewaffnete menschliche Auge kann vorhandene Toleranzen nicht mehr wahrnehmen.

Bei der erfindungsgemäßen Belichtung der Resistschicht von der zweiten Seite der Trägerlage her wird die Resistschicht bereichsweise unterschiedlich stark belichtet. Diese unterschiedliche Belichtung der Resistschicht ist bedingt durch die unterschiedlichen Transmissionsgrade in dem ersten und dem zweiten Bereich der Dekorlage, aber unabhängig von einer gegebenenfalls vorhandenen Reliefstruktur, insbesondere unabhängig von einer in dem Trägerfilm oder in einer auf dem Trägerfilm angeordneten Schicht abgeformten Reliefstruktur. Mit anderen Worten ist die unterschiedliche Belichtung der Resistschicht nicht bedingt durch eine Reliefstruktur.

Die Strukturierung der mindestens einen zu strukturierenden Schicht und der photoaktivierbaren Resistschicht, die auf der ersten Seite der Trägerlage angeordnet wird, ist festgelegt durch die unterschiedlich starke Belichtung der Resistschicht, die ihrerseits durch den ersten und den zweiten Bereich der Dekorlage definiert ist; die Strukturierung ist aber unabhängig von einer gegebenenfalls vorhandenen Reliefstruktur und nicht bedingt durch eine Reliefstruktur, insbesondere unabhängig von einer in dem Trägerfilm oder in einer auf dem Trägerfilm angeordneten Schicht abgeformten Reliefstruktur. Die Grenzen des ersten und des zweiten Bereichs der Dekorlage entsprechen also, senkrecht zur Ebene der Trägerlage gesehen, registergenau den Grenzen der Strukturierung der mindestens einen zu strukturierenden Schicht und der photoaktivierbaren Resistschicht, sind aber unabhängig von und nicht bedingt durch Grenzen, insbesondere Konturen einer Reliefstruktur.

Gemäß dem Schritt d) des erfindungsgemäßen Verfahrens dient die Dekorlage durch die Ausbildung des ersten Bereichs und des zweiten Bereichs als eine Belichtungsmaske, wobei die so gebildete Belichtungsmaske unabhängig von einer gegebenenfalls vorhandenen Reliefstruktur ist, insbesondere unabhängig von einer in dem Trägerfilm oder in einer auf dem Trägerfilm angeordneten Schicht abgeformten Reliefstruktur. Gemäß dem Schritt e) des erfindungsgemäßen Verfahrens werden die mindestens eine zu strukturierende Schicht und die Resistschicht mittels zueinander synchronisierter strukturgebender Prozesse zueinander passergenau strukturiert, wobei diese Strukturierung von dem ersten und zweiten Bereich der Dekorlage abhängig ist, aber unabhängig von einer gegebenenfalls vorhandenen Reliefstruktur, insbesondere unabhängig von einer in dem Trägerfilm oder in einer auf dem Trägerfilm angeordneten Schicht abgeformten Reliefstruktur.

Die Funktion der Dekorlage als Belichtungsmaske ist unabhängig von der zu strukturierenden Schicht. Die physikalischen Eigenschaften, insbesondere die effektive Dicke oder die optische Dichte, der zu strukturierenden Schicht haben keinen Einfluss auf bzw. sind unabhängig von den physikalischen Eigenschaften der Dekorlage, d.h. der Belichtungsmaske, insbesondere von den Transmissionsgraden in dem ersten und dem zweiten Bereich der Dekorlage. Die Dekorlage bestimmt alleine und losgelöst von gegebenenfalls vorhandenen Reliefstrukturen, insbesondere diffraktiven Reliefstrukturen und anderen, insbesondere physikalischen und/oder chemischen Eigenschaften der zu strukturierenden Schicht die erfindungsgemäße Belichtungsmaske. Die zu strukturierende Schicht ist kein Teil der Belichtungsmaske, d.h. bei der vorliegenden Erfindung liegen die Belichtungsmaske (= Dekorlage) und die zu strukturierende Schicht separat vor und sind funktional entkoppelt.

Es ist möglich, dass die mindestens eine zu strukturierende Schicht auf der gesamten Fläche, auf der sie auf der ersten Seite der Trägerlage angeordnet ist, eine konstante Schichtdicke aufweist.

Es ist möglich, dass die Dekorlage eine erste Lackschicht umfasst, die in dem ersten Bereich mit einer ersten Schichtdicke und in dem zweiten Bereich entweder nicht oder mit einer im Vergleich zu der ersten Schichtdicke kleineren zweiten Schichtdicke auf der Trägerlage angeordnet wird, so dass die Dekorlage in dem ersten Bereich den besagten ersten Transmissionsgrad und in dem zweiten Bereich den besagten zweiten Transmissionsgrad aufweist.

Es ist möglich, dass die Dekorlage eine erste Einfärbung der Trägerlage umfasst, die in dem ersten Bereich mit einer ersten Schichtdicke und in dem zweiten Bereich entweder nicht oder mit einer im Vergleich zu der ersten Schichtdicke kleineren zweiten Schichtdicke ausgebildet wird, so dass die Dekorlage in dem ersten Bereich den besagten ersten Transmissionsgrad und in dem zweiten Bereich den besagten zweiten Transmissionsgrad aufweist. Die Einfärbung der Trägerlage kann als ein eingefärbter oder verfärbter Bereich innerhalb der Trägerlage ausgebildet sein. Ein bevorzugtes Verfahren zur Ausbildung einer Einfärbung der Trägerlage ist eine Lasermarkierung in der Trägerlage mit Farbumschlag oder ein Verfahren, bei dem man Pigmente oder Farbstoffe in die Trägerlage eindiffundieren lässt.

Ein Beispiel für eine Lasermarkierung in Form einer Schwärzung oder Verdunkelung einer Trägerlage ist das Einwirken eines Laserstrahls auf eine Trägerlage beispielsweise aus Polycarbonat (= PC), welches besonders effektiv ist, wenn das Polycarbonat dotiert ist. Derartige Trägerlagen sind beispielsweise in der EP 0 991 523 B1 oder der EP 0 797 511 B1 beschrieben.

Ein Beispiel für ein Verfahren zum Eindiffundieren von Pigmenten oder Farbstoffen ist das Bedrucken der Trägerlage mit einem lösemittelhaltigen Farblack, das anschließende zeitweise Einwirkenlassen des Farblackes und das anschließende Wiederabwaschen des Farblackes. Durch das oder die Lösemittel in dem Farblack wird die Oberfläche des Materials der Trägerlage teilweise angegriffen, wodurch Teile des Farblacks zumindest in die im Bereich der angegriffenen Oberfläche liegenden oberen Schichten der Trägerlage eindiffundieren können. Das Material der Trägerlage ist dazu so auszuwählen, dass es durch ein in dem Farblack verwendetes Lösemittel angreifbar ist. Eine solche Kombination kann z.B. eine Trägerlage aus Polycarbonat und ein Farblack auf Basis aromatischer Lösemittel sein. Nach Entfernen des Farblackes verbleibt der eindiffundierte Bestandteil des Farblackes in der Trägerlage. Je nach Schichtdicke des aufgebrachten Farblackes und je nach Auswahl des Materials der Trägerlage können unterschiedliche Mengen an Pigmenten oder Farbstoffen in die Trägerlage unterschiedlich tief eindiffundieren. Durch das Eindiffundieren entsteht zwar an den Rändern der ersten und/oder zweiten Bereiche eine leichte Unschärfe, deren horizontale Ausdehnung jedoch lediglich im Bereich der vorzugsweise vertikalen Schichtdicke des aufgedruckten Farblacks liegt. Hierbei bezieht sich "vertikal" auf eine Ausdehnung im Wesentlichen senkrecht zu der Trägerlage, und "horizontal" auf eine Ausdehnung im Wesentlichen in der durch die Trägerlage gebildeten Ebene. Wird beispielsweise in einem Druckverfahren eine Farblackschicht von wenigen Mikrometern, z.B. 1 bis 10 µm, aufgedruckt, liegt die Unschärfe auch nur in diesem Bereich von 1 bis 10 µm und damit weit unterhalb des Auflösungsvermögens des Auges.

Ein anderes Beispiel für ein Verfahren zum Eindiffundieren von Pigmenten oder Farbstoffen ist das bereichsweise Bedrucken einer Trägerlage mit einem Liftoff-Lack zum Abdecken der zweiten Bereiche. Anschließend wird die Trägerlage einer Atmosphäre mit einem verdampften Farbmittel, beispielsweise einer Atmosphäre aus einem Inertgas wie Argon oder Stickstoff und verdampftem Jod ausgesetzt. In den vom Liftoff-Lack nicht bedeckten ersten Bereichen diffundiert nun das verdampfte Farbmittel in die Trägerlage ein. Anschließend kann der Liftoff-Lack entfernt werden. Alternativ oder auch in Kombination dazu kann die bereichsweise mit dem Liftoff-Lack bedruckte Trägerlage ein Bad durchlaufen, beispielsweise enthaltend apolare Lösemittel wie Toluol oder Benzin und einen darin gelösten Farbstoff und vorzugsweise einen ebenfalls im Bad gelösten UV-Blocker (UV = Ultraviolett). Dabei muss der Liftoff-Lack gegen die Lösemittel des Bades beständig sein, z.B. als ein wasserlöslicher Liftoff-Lack. Der Farbstoff und ggf. der UV-Blocker diffundieren in die vom Liftoff-Lack nicht bedeckten ersten Bereiche der Trägerlage in dem Bad ein und färben dadurch die Trägerlage ein. Anschließend kann der Liftoff-Lack von der Trägerlage entfernt werden.

Ein anderes Beispiel für ein Verfahren zum Eindiffundieren von Pigmenten oder Farbstoffen ist das Bedrucken der Trägerlage mittels eines Thermosublimationsverfahrens, bei dem Farbstoff von einer separaten Farbträgerlage mittels lokaler Hitzeeinwirkung durch einen Thermodruckkopf sublimiert, d.h. verdampft, wird. Dieser Farbdampf kann dann in die Trägerlage eindiffundieren, wobei hohe Auflösungen von ca. 300 dpi (= dots per inch) erreichbar sind. Um die Randschärfe beim Eindiffundieren weiter zu erhöhen, kann eine zusätzliche Maske verwendet werden, die zwischen Thermodruckkopf und Trägerlage angeordnet ist und nicht einzufärbende Bereiche der Trägerlage abdeckt.

Es ist möglich, dass eine Schicht der Dekorlage bereichsweise in unterschiedlicher Schichtdicke auf und/oder innerhalb der Trägerlage ausgebildet wird. Es ist möglich, dass eine Schicht der Dekorlage als eine Schicht mit im wesentlichen gleichmäßiger Dicke ausgebildet ist und die Schicht lediglich bereichsweise, d.h. in musterförmig strukturierter Form, auf und/oder innerhalb der Trägerlage ausgebildet wird. Dabei ist es möglich, dass die Dekorlage nur auf einer Seite der Trägerlage aufgebrachte Schichten oder auf beiden Seiten der Trägerlage aufgebrachte Schichten umfasst.

Die Aufgabe wird weiter gelöst durch einen Mehrschichtkörper gemäß Anspruch 7, mit einer Trägerlage, die eine erste Seite und eine zweite Seite aufweist, und einer auf und/oder in der Trägerlage ausgebildeten ein- oder mehrschichtigen Dekorlage, die einen ersten Bereich und einen zweiten Bereich aufweist, wobei die Dekorlage senkrecht zur Ebene der Trägerlage gesehen in dem ersten Bereich einen ersten Transmissionsgrad und in dem zweiten Bereich einen im Vergleich zu dem ersten Transmissionsgrad größeren zweiten Transmissionsgrad aufweist, wobei sich die besagten Transmissionsgrade auf eine elektromagnetische Strahlung mit einer für eine Photoaktivierung geeigneten Wellenlänge beziehen, wobei der Mehrschichtkörper außerdem mindestens eine im Register zu dem ersten Bereich und dem zweiten Bereich strukturierte Schicht aufweist.

Der erfindungsgemäße Mehrschichtkörper kann, beispielsweise als Etikett, Laminier-, Heißpräge- oder Transferfolie, zur Bereitstellung eines optischen Sicherheitselementes verwendet werden, das zur Sicherung von Dokumenten, Banknoten, Kredit- und Geldkarten, Ausweisen, Verpackungen hochwertiger Produkte und dergleichen zum Einsatz kommt. Dabei können die Dekorlage und die mindestens eine registergenau dazu angeordnete strukturierte Schicht als optisches Sicherheitselement dienen.

Wenn im folgenden eine Anordnung eines Gegenstands im ersten Bereich und/oder im zweiten Bereich beschrieben wird, so ist darunter zu verstehen, dass der Gegenstand so angeordnet ist, dass der Gegenstand und der erste und/oder der zweite Bereich der Dekorlage senkrecht zur Ebene der Trägerlage gesehen überlappen. Auch werden im Folgenden die Begriffe "erster Bereich" und "zweiter Bereich" ausgehend von der Dekorlage auch auf andere Gegenstände, z.B. Schichten/Lagen, des Mehrschichtkörpers übertragen. Ein erster/zweiter Bereich eines Gegenstands bedeutet, dass der erste/zweite Bereich der Dekorlage und der erste/zweite Bereich des Gegenstands senkrecht zur Ebene der Trägerlage gesehen deckungsgleich sind.

Die durch die Dekorlage ausgebildete Belichtungsmaske umfasst den ersten Bereich und den zweiten Bereich, die einen unterschiedlichen Transmissionsgrad in Bezug auf die bei der Belichtung verwendete Strahlung aufweisen. Die Belichtungsmaske weist daher keinen für die bei der Belichtung verwendete Strahlung absolut undurchlässigen Bereich, sondern nur einen Bereich mit einem höheren Transmissionsgrad und einen Bereich mit einem geringeren Transmissionsgrad auf und kann deshalb als eine Halbton-Maske bezeichnet werden. Der durch den ersten Bereich hindurch belichtete Bereich der photoaktivierbaren Schicht wird in einem geringeren Maße aktiviert als der durch den zweiten Bereich hindurch belichtete Bereich der photoaktivierbaren Schicht, da der erste Bereich einen kleineren Transmissionsgrad besitzt als der zweite Bereich.

Es hat sich bewährt, wenn zur Ausbildung der photoaktivierbaren Schicht ein positiver Photoresist, dessen Löslichkeit bei einer Aktivierung durch Belichten zunimmt, oder ein negativer Photoresist, dessen Löslichkeit bei einer Aktivierung durch Belichten abnimmt, verwendet wird. Als Belichten bezeichnet man die selektive Bestrahlung einer photoaktivierbaren Schicht durch eine Belichtungsmaske hindurch mit dem Ziel, die Löslichkeit der photoaktivierbaren Schicht durch eine fotochemische Reaktion lokal zu verändern. Nach der Art der fotochemisch erzielbaren Löslichkeitsveränderung unterscheidet man folgende photoaktivierbaren Schichten, die als Fotolacke ausgebildet sein können: Bei einem ersten Typ von photoaktivierbaren Schichten (z.B. Negativlack; engl. "negative resist") nimmt deren Löslichkeit durch Belichten im Vergleich zu unbelichteten Bereichen der Schicht ab, beispielsweise weil das Licht zum Aushärten der Schicht führt; bei einem zweiten Typ von photoaktivierbaren Schichten (z.B. Positivlack; engl. "positive resist") nimmt deren Löslichkeit durch Belichten im Vergleich zu unbelichteten Bereichen der Schicht zu, beispielsweise weil das Licht zum Zersetzen der Schicht führt.

Weiter hat es sich bewährt, wenn die Resistschicht bei Verwendung eines positiven Photoresists in dem zweiten Bereich oder bei Verwendung eines negativen Photoresists in dem ersten Bereich entfernt wird. Dies kann durch ein Lösemittel wie eine Lauge oder Säure erfolgen. Bei Verwendung eines positiven Photoresists hat der stärker belichtete zweite Bereich der Resistschicht eine höhere Löslichkeit als der geringer belichtete erste Bereich der Resistschicht. Daher löst ein Lösemittel das Material der Resistschicht, d.h. den positiven Photoresist, das in dem zweiten Bereich angeordnet ist, schneller und besser als das Material der Resistschicht, das in dem ersten Bereich angeordnet ist. Durch die Verwendung eines Lösemittels kann die Resistschicht also strukturiert werden, d.h. die Resistschicht wird in dem zweiten Bereich entfernt, aber bleibt in dem ersten Bereich erhalten.

Es hat sich bewährt, wenn die zu strukturierende Schicht in dem ersten oder zweiten Bereich, in dem die Resistschicht entfernt worden ist, entfernt wird. Dies kann durch ein Ätzmittel wie eine Säure oder Lauge erfolgen. Es ist bevorzugt, wenn das bereichsweise Entfernen der Resistschicht in dem ersten oder zweiten Bereich und der dadurch in dem ersten oder zweiten Bereich freigelegten Bereiche der zu strukturierenden Schicht in demselben Verfahrensschritt erfolgt. Dies kann in einfacher Weise durch ein Löse-/Ätzmittel wie eine Lauge oder Säure erreicht werden, das in der Lage ist, sowohl die Resistschicht - bei einem positiven Resist im belichteten Bereich, bei einem negativen Resist im unbelichteten Bereich - als auch die zu strukturierende Schicht zu entfernen, d.h. beide Materialien angreift. Dabei muss die Resistschicht so ausgebildet sein, dass sie dem zum Entfernen der zu strukturierenden Schicht eingesetzten Löse- bzw. Ätzmittel bei Verwendung eines positiven Resists im unbelichteten Bereich, bei Verwendung eines negativen Resists im belichteten Bereich zumindest eine ausreichende Zeit lang, d.h. für die Einwirkzeit des Löse- bzw. Ätzmittels widersteht.

Eine bevorzugte Ausführung sieht vor, den Resist während des Arbeitsschrittes zum Entfernen der zu strukturierenden Schicht in dem ersten oder zweiten Bereich oder in einem separaten, darauf folgenden, späteren Arbeitsschritt ebenfalls weitgehend vollständig zu entfernen (= "strippen"). Dabei kann durch eine Verringerung der Anzahl übereinander liegender Schichten in dem Mehrschichtkörper dessen Beständigkeit und Haltbarkeit erhöht werden, da Haftungsprobleme zwischen angrenzenden Schichten minimiert werden. Weiterhin kann das optische Erscheinungsbild des Mehrschichtkörpers verbessert werden, da nach Entfernen des Resists, welcher insbesondere eingefärbt und/oder nicht vollständig transparent, sondern nur transluzent oder opak sein kann, die darunter liegenden Bereiche wieder frei liegen. Für spezielle Anwendungen ohne besonders hohe Anforderungen an die Beständigkeit oder das optische Erscheinungsbild ist es jedoch auch möglich, den Resist auf der strukturierten Schicht zu belassen. Den Resist auf der strukturierten Schicht zu belassen kann insbesondere dann vorteilhaft sein, wenn er als ein relativ stabiler Negativ-Resist ausgeführt ist und eingefärbt wurde. Der Resist kann dazu mit zwei oder mehr Farben auch gedruckt werden. So können bei Betrachtung des Mehrschichtkörpers von unterschiedlichen Seiten unterschiedliche Farbeindrücke realisiert werden.

Es ist bevorzugt, wenn die Resistschicht von der der Resistschicht abgewandten Seite der Trägerlage her mittels der besagten elektromagnetischen Strahlung belichtet wird, wobei die Dekorlage durch die Ausbildung des mindestens einen ersten Bereichs und des mindestens einen zweiten Bereichs als eine Belichtungsmaske dient. Die mindestens eine zu strukturierende Schicht wird mittels der nach dem Belichten in dem mindestens einen ersten Bereich oder dem mindestens einen zweiten Bereich entfernten photoaktivierbaren Schicht im Register zu dem mindestens einen ersten Bereich und dem mindestens einen zweiten Bereich strukturiert.

Es ist bevorzugt, wenn die Resistschicht ein UV-aktivierbares Material aufweist. In diesem Fall kann für den Belichtungsschritt d) UV-Strahlung verwendet werden. Dadurch können die visuellen Eigenschaften des Mehrschichtkörpers von den gewünschten Prozesseigenschaften zur Strukturierung der mindestens einen zu strukturierenden Schicht getrennt werden. Der Belichtungsschritt d) wird so ausgestaltet, dass die Strahlung die Resistschicht ganz durchdringt, also bis zu deren von der Trägerlage abgekehrter, äußerer Oberfläche gelangt. Nur dann ist es problemlos möglich, mittels eines Lösemittels von der Seite der äußeren Oberfläche der Resistschicht her den Resist zu entfernen. Ist der Resist nicht vollständig durchstrahlt, so weist er in der Regel noch eine "Haut" auf seiner von der Trägerlage abgekehrten, äußeren Oberfläche auf, die den Angriff eines Lösemittels zumindest teilweise verhindert.

Die Trägerlage muss für die bei dem Belichtungsschritt d) eingesetzte Strahlung durchlässig sein. Es hat sich bewährt, für die Belichtung elektromagnetische Strahlung mit einem Strahlungsmaximum im Bereich von 365 nm zu verwenden, da in diesem Bereich PET (= Polyethylenterephthalat), das einen wesentlichen Bestandteil der Trägerlage bilden kann, transparent ist. Im Bereich dieser Wellenlänge liegt das Maximum der Emission eines Quecksilber-Hochdruckstrahlers. Bei den folgenden Trägermaterialien ist es auch möglich, elektromagnetische Strahlung mit einer Wellenlänge im Bereich von 254 bis 314 nm zu verwenden: olefinisches Trägermaterial wie PP (= Polypropylen) oder PE (= Polyethylen), Trägermaterial auf PVC- und PVC-Copolymer-Basis, Trägermaterial auf Basis von Polyvinylalkohol und Polyvinylacetat, Polyesterträger auf Basis aliphatischer Rohstoffe.

Es hat sich als vorteilhaft herausgestellt, die Dicke und das Material der Dekorlage so zu wählen, dass der erste Transmissionsgrad größer als Null ist. Die Dicke und das Material der Dekorlage sind so gewählt, dass elektromagnetische Strahlung mit der für die Photoaktivierung geeigneten Wellenlänge die Dekorlage im ersten Bereich teilweise durchdringt. Die durch die Dekorlage ausgebildete Belichtungsmaske ist also im ersten Bereich strahlungsdurchlässig ausgebildet.

Es hat sich bewährt, wenn die Dicke und das Material der Dekorlage so gewählt werden, dass das Verhältnis zwischen dem zweiten und dem ersten Transmissionsgrad gleich oder größer als zwei ist. Das Verhältnis zwischen dem ersten und dem zweiten Transmissionsgrad liegt vorzugsweise bei 1:2, auch als Kontrast 1:2 bezeichnet. Ein Kontrast von 1:2 ist um mindestens eine Größenordnung geringer als bei herkömmlichen Masken. Es war bisher nicht gebräuchlich, für eine Belichtung einer Resistschicht eine Maske zu verwenden, die einen derart geringen Kontrast wie die hier beschriebene Dekorschicht aufweist. Bei einer Belichtung eines Resists mit einer herkömmlichen Maske (z.B. einer Chrommaske) liegen opake, d.h. mit OD>2, und völlig transparente Bereiche vor; die Maske weist also einen hohen Kontrast auf. Eine herkömmliche Aluminium-Maske weist einen typischen Kontrast von 1:100 auf, da der typische Transmissionsgrad einer Aluminiumschicht bei Werten um 1% liegt, entsprechend einer optischen Dichte (= OD) von 2,0. Der Transmissionsgrad (= T) und die OD sind miteinander verknüpft wie folgt: T=10^{-OD} (d.h. OD=0 entspricht T=100%; OD=2 entspricht T=1%; OD=3 entspricht T=0,1%). Im Gegensatz zu herkömmlichen Belichtungsverfahren wird bei der vorliegenden Erfindung die Resistschicht nicht nur durch eine Maske mit geringem Kontrast (= Dekorlage), sondern auch durch die zu strukturierende Schicht hindurch belichtet.

Es ist weiterhin möglich, dass zwischen der Trägerlage und der mindestens einen zu strukturierenden Schicht, vorzugsweise unmittelbar auf der ersten Seite der Trägerlage, mindestens eine funktionelle Schicht, insbesondere eine Ablöseschicht und/oder eine Schutzlackschicht, angeordnet wird. Dies ist insbesondere bei Verwendung der Mehrschichtfolie als eine Transferfolie vorteilhaft, bei der die funktionelle Schicht ein problemloses Ablösen der Trägerlage von einer Übertragungslage, die zumindest eine Schicht der Dekorlage und die strukturierte Schicht umfasst, ermöglicht.

Es hat sich bewährt, wenn die Dicke und das Material der Dekorlage so gewählt wird, dass die elektromagnetische Strahlung, gemessen nach einem Durchgang durch ein Schichtpaket bestehend aus der Trägerlage, der mindestens einen funktionellen Schicht und der Dekorlage, in dem ersten Bereich einen Transmissionsgrad von ca. 0,3 und in dem zweiten Bereich einen Transmissionsgrad von ca. 0,7 aufweist. Ein solcher Kontrast zwischen den beiden als unterschiedliche Transmissionsbereiche ausgebildeten Bereichen, d.h. dem ersten und dem zweiten Bereich, ist insbesondere bei einer positiven Resistschicht ausreichend.

Es ist möglich, dass auf der ersten Seite der Trägerlage mindestens eine Reliefstruktur ausgebildet wird, und dass die mindestens eine zu strukturierende Schicht auf der Oberfläche der mindestens einen Reliefstruktur angeordnet wird. Dazu kann vorgesehen sein, auf der ersten Seite der Trägerlage eine Replizierschicht anzuordnen und die mindestens eine Reliefstruktur in eine von der Trägerlage abgewandte Oberfläche der Replizierschicht einzuprägen. Es kann aber auch vorgesehen sein, die mindestens eine Reliefstruktur direkt in die Trägerlage einzuprägen. Dabei muss die Trägerlage auf der ersten Seite der Trägerlage ein für ein Replizierverfahren geeignetes replizierbares Trägermaterial aufweisen, z.B. PVC (= Polyvinylchlorid), PC, PS (= Polystyrol) oder PVA (= Polyvinylacetat). Unter einer Replizierschicht wird allgemein eine oberflächlich mit einer Reliefstruktur herstellbare Schicht verstanden. Darunter fallen beispielsweise organische Schichten wie Kunststoff- oder Lackschichten oder anorganische Schichten wie anorganische Kunststoffe (z.B. Silikone), Glasschichten, Halbleiterschichten, Metallschichten usw., aber auch Kombinationen daraus. Es ist bevorzugt, dass die Replizierschicht als eine Replizierlackschicht ausgebildet ist. Zur Ausbildung der Reliefstruktur kann auf die Trägerlage eine strahlungshärtbare Replizierschicht aufgebracht werden, ein Relief in die Replizierschicht abgeformt werden und die Replizierschicht mit dem darin eingeprägten Relief ausgehärtet werden. Es ist bevorzugt, wenn das Relief als eine lichtbeugende oder lichtbrechende oder lichtstreuende, mikroskopische oder makroskopische Struktur, wie eine diffraktive Struktur oder ein Beugungsgitter oder eine Mattstruktur oder Kombinationen von lichtbeugenden oder lichtbrechenden oder lichtstreuenden, mikroskopischen oder makroskopischen Strukturen, wie diffraktive Strukturen, Mattstrukturen oder Beugungsgitter, ausgebildet wird.

Es ist möglich, dass die mindestens eine Reliefstruktur zumindest teilweise in dem ersten Bereich und/oder in dem zweiten Bereich angeordnet wird. Dabei kann das Flächenlayout der Reliefstruktur an das Flächenlayout des ersten und des zweiten Bereiches angepasst, insbesondere im Register dazu ausgebildet sein, oder das Flächenlayout der Reliefstruktur ist beispielsweise als fortlaufendes Endlosmuster unabhängig vom Flächenlayout des ersten und des zweiten Bereiches ausgebildet. Durch die erfindungsgemäße Anordnung der Resistschicht auf der ersten Seite der Trägerlage so, dass die Resistschicht auf der von der Trägerlage abgekehrten Seite der mindestens einen zu strukturierenden Schicht und die Dekorlage auf der anderen Seite der mindestens einen zu strukturierenden Schicht angeordnet ist, ist es möglich, die zu strukturierende Schicht zumindest teilweise auf einer Reliefstruktur anzuordnen, im Gegensatz zu strukturierenden Verfahren unter Verwendung von Waschlack. Bei einem herkömmlichen strukturierenden Verfahren unter Verwendung von Waschlack, der Silika (= Siliziumdioxid) oder Titandioxid (z.B. Rutil) aufweist, wirken das Silika und das Titandioxid durch mechanische Einwirkung zerstörend auf die Oberfläche der Replikationswalze, insbesondere mit einer Nickel-Oberfläche, ein. Darüber hinaus behindern auch die Niveauunterschiede zwischen der Waschlackschicht und der darunter angeordneten Schicht, in die die Reliefstruktur eingeprägt werden soll, die Replikation.

Es ist möglich, dass nach dem Schritt e) eine Ausgleichsschicht auf der ersten Seite der Trägerlage aufgebracht wird. Mittels des Strukturierungsschritts e) wird die zu strukturierende Schicht als eine strukturierte Schicht ausgebildet. Es ist bevorzugt, wenn nach dem Schritt e) die strukturierte Schicht und die Resistschicht in dem ersten oder dem zweiten Bereich entfernt ist und in dem anderen Bereich vorhanden ist. Durch Aufbringen der Ausgleichsschicht können vertiefte Bereiche/Vertiefungen der strukturierten Schicht zumindest teilweise ausgefüllt werden. Es ist möglich, dass durch Aufbringen der Ausgleichsschicht auch vertiefte Bereiche/Vertiefungen der Resistschicht zumindest teilweise ausgefüllt werden. Die Ausgleichsschicht kann eine oder mehrere verschiedene Schichtmaterialien umfassen. Die Ausgleichsschicht kann als eine Schutz- und/oder Klebe- und/oder Dekorschicht ausgebildet sein. Es ist möglich, dass auf die von der Trägerlage abgekehrte Seite der Ausgleichsschicht eine Haftvermittlungsschicht, z. B. Klebeschicht, aufgetragen wird. Damit kann der als eine Laminier- oder Transferfolie ausgebildete Mehrschichtkörper mit einem an die Haftvermittlungsschicht angrenzenden Substrat verbunden werden, z.B. in einem Heißpräge- oder IMD-Verfahren (IMD = In-Mould Decoration). Das Substrat kann beispielsweise Papier, Pappe, Textil oder ein anderer Faserstoff, oder ein Kunststoff und dabei flexibel oder überwiegend starr sein.

Es ist möglich, dass mindestens eine Schicht der Dekorlage auf der zweiten Seite der Trägerlage aufgebracht wird. Dadurch können eine oder mehrere Schichten der mindestens einen Schicht nach dem Belichtungsschritt, in dem die Dekorlage als eine Belichtungsmaske dient, wieder entfernt werden. Es ist daher möglich, dass eine oder mehrere Schichten der auf der zweiten Seite der Trägerlage aufgebrachten mindestens einen Schicht der Dekorlage nach dem Belichtungsschritt d) wieder von der Trägerlage entfernt werden.

Es ist bevorzugt, wenn die Dekorlage für sichtbares Licht mit einer Wellenlänge in einem Bereich von ungefähr 380 bis 750 nm zumindest teilweise durchlässig ist. Es ist möglich, wenn die Dekorlage mit mindestens einem opaken und/oder mindestens einem transparenten Farbmittel eingefärbt ist, das zumindest in einem Wellenlängenbereich des elektromagnetischen Spektrums farbig oder farberzeugend ist, insbesondere bunt farbig oder bunt farberzeugend ist, insbesondere dass ein Farbmittel in der Dekorlage enthalten ist, das außerhalb des sichtbaren Spektrums angeregt werden kann und einen visuell erkennbaren farbigen Eindruck erzeugt. Es ist möglich, dass die Dekorlage mit mindestens einem Pigment oder mindestens einem Farbmittel der Farbe Cyan, Magenta, Gelb (= Yellow) oder Schwarz (= Black) (CMYK = Cyan Magenta Yellow Key; Key: Schwarz als Farbtiefe) oder der Farbe Rot, Grün oder Blau (= RGB), insbesondere zum Erzeugen einer subtraktiven Mischfarbe, eingefärbt ist, und/oder mit mindestens einem rot und/oder grün und/oder blau fluoreszierenden strahlungsanregbaren Pigment oder Farbstoff versehen ist und dadurch insbesondere eine additive Mischfarbe bei Bestrahlung erzeugt werden kann. Die Einfärbung kann dabei über den gesamten eingefärbten Flächenbereich weitgehend konstant sein oder auch als ein insbesondere kontinuierlicher Farbverlauf, beispielsweise ein linearer oder radialer Farbverlauf, ausgebildet sein, d.h. dass die Einfärbung einen Gradienten aufweist, wobei die Einfärbung insbesondere zwischen zwei oder mehreren Farbtönen variieren kann, beispielsweise von Rot nach Blau und weiter nach Grün oder zwischen einem oder mehreren Farbtönen und einem Unbunt, beispielsweise zwischen Rot und transparent, d. h. einer nicht eingefärbten Dekorlage. Derartige Farbverläufe sind im Sicherheitsdruck bekannt und verbreitet, da deren Fälschung schwierig ist.

Dadurch erfüllt die Dekorlage eine doppelte Funktion. Einerseits dient die Dekorlage als Belichtungsmaske zur Ausbildung mindestens einer strukturierten Schicht, die registergenau zu dem ersten und zweiten Bereich der Dekorlage angeordnet ist. Insbesondere dient die Dekorlage als Belichtungsmaske für eine bereichsweise Demetallisierung einer Metallschicht. Andererseits dient die Dekorlage, oder zumindest eine oder mehrere Schichten der Dekorlage, an dem Mehrschichtkörper als optisches Element, insbesondere als eine ein- oder mehrfarbige Farbschicht für eine Einfärbung der mindestens einen strukturierten Schicht, wobei die Farbschicht registergenau über und/oder neben/angrenzend an die mindestens einen strukturierten Schicht angeordnet ist.

Es ist möglich, dass der Mehrschichtkörper in dem ersten Bereich oder dem zweiten Bereich eine mittels der besagten elektromagnetischen Strahlung photoaktivierbare Resistschicht aufweist, wobei die mindestens eine strukturierte Schicht und die Resistschicht passergenau zueinander ausgerichtet so auf der ersten Seite der Trägerlage angeordnet sind, dass die Resistschicht auf der von der Trägerlage abgekehrten Seite der mindestens einen strukturierten Schicht und die Dekorlage auf der anderen Seite der mindestens einen strukturierten Schicht angeordnet ist.

Es ist möglich, dass die Dekorlage eine erste Lackschicht umfasst, die in dem ersten Bereich mit einer ersten Schichtdicke und in dem zweiten Bereich entweder nicht oder mit einer im Vergleich zu der ersten Schichtdicke kleineren zweiten Schichtdicke auf der Trägerlage angeordnet ist, so dass die Dekorlage in dem ersten Bereich den besagten ersten Transmissionsgrad und in dem zweiten Bereich den besagten zweiten Transmissionsgrad aufweist.

Es ist möglich, dass die Dekorlage eine erste Einfärbung der Trägerlage umfasst, die in dem ersten Bereich mit einer ersten Schichtdicke und in dem zweiten Bereich entweder nicht oder mit einer im Vergleich zu der ersten Schichtdicke kleineren zweiten Schichtdicke ausgebildet ist, so dass die Dekorlage in dem ersten Bereich den besagten ersten Transmissionsgrad und in dem zweiten Bereich den besagten zweiten Transmissionsgrad aufweist.

Es ist bevorzugt, wenn das Verhältnis zwischen dem zweiten Transmissionsgrad und dem ersten Transmissionsgrad größer als zwei ist.

Es ist möglich, dass auf der ersten Seite der Trägerlage mindestens eine Reliefstruktur ausgebildet und die mindestens eine zu strukturierende Schicht auf der Oberfläche der mindestens einen Reliefstruktur angeordnet ist. Dabei ist es möglich, dass auf der ersten Seite der Trägerlage eine Replizierschicht angeordnet und die mindestens eine Reliefstruktur in eine von der Trägerlage abgewandte Oberfläche der Replizierschicht eingeprägt ist. Es ist allerdings auch möglich, dass die mindestens eine Reliefstruktur in die Trägerlage eingeprägt ist. Es ist möglich, dass die Reliefstruktur als eine diffraktive Reliefstruktur ausgebildet ist. Es ist bevorzugt, wenn die mindestens eine Reliefstruktur zumindest teilweise in dem ersten Bereich und/oder in dem zweiten Bereich angeordnet ist.

Es ist möglich, dass auf der von der Trägerlage abgekehrten Seite der mindestens einen strukturierten Schicht eine Ausgleichsschicht angeordnet ist. Es ist bevorzugt, wenn der Brechungsindex n1 der Ausgleichsschicht im sichtbaren Wellenlängenbereich im Bereich von 90% bis 110% des Brechungsindexes n2 der Replizierschicht liegt. Es ist bevorzugt, wenn in den ersten oder zweiten Bereichen, in denen die strukturierte Schicht entfernt ist und eine räumliche Struktur, d.h. ein Relief, an der Oberfläche ausgebildet ist, die Vertiefungen und Erhöhungen des Reliefs mittels einer Ausgleichsschicht egalisiert wird, die einen ähnlichen Brechungsindex wie die Replizierschicht aufweist, d.h. Δn = |n2-n1| < 0,3. Auf diese Weise ist der durch das Relief ausgebildete optische Effekt in den Bereichen, in denen die Ausgleichsschicht unmittelbar auf die Replizierschicht aufgebracht ist, nicht mehr wahrnehmbar.

Es ist möglich, dass die Ausgleichsschicht als eine Adhäsionsschicht, z.B. Klebeschicht, ausgebildet ist. Es ist möglich, dass mindestens eine Schicht der Dekorlage auf der zweiten Seite der Trägerlage angeordnet ist. Es ist möglich, dass die Dekorlage mindestens zwei, unterschiedliche Farbeindrücke hervorrufende Lackschichten umfasst. Es ist möglich, dass die Dekorlage eine erste Lackschicht, die lediglich bereichsweise auf der Trägerlage aufgebracht ist, und eine zweite Lackschicht, die vollflächig auf der Trägerlage aufgebracht ist, umfasst.

Es ist möglich, dass die mindestens eine strukturierte Schicht eine oder mehrere der folgenden Schichten umfasst: Metallschicht, insbesondere enthaltend Kupfer, Aluminium, Silber und/oder Gold, HRI-Schicht (HRI = High Refractive Index), insbesondere enthaltend ZnS oder TiO₂, Flüssigkristallschicht, Polymerschicht, insbesondere leitfähige oder halbleitende Polymerschicht, Interferenz-Dünnfilmschichtpaket, Pigmentschicht, Halbleiterschicht. Die mindestens eine strukturierte Schicht ist nicht auf die genannten Ausführungsbeispiele beschränkt. Die zu strukturierende Schicht kann jedes Material sein, das durch ein Lösemittel oder Ätzmittel angreifbar, d.h. lösbar oder entfernbar, ist. Es ist möglich, dass die mindestens eine strukturierte Schicht eine Dicke im Bereich von 20 bis 1000 nm, insbesondere 20 bis 100 nm aufweist. Es ist bevorzugt, dass die strukturierte Schicht des Mehrschichtkörpers als eine Reflexionsschicht für von Seiten der Replizierschicht einfallendes Licht. Durch die Kombination einer Reliefstruktur der Replizierschicht und einer darunter angeordneten, beispielsweise als Metallschicht ausgebildeten strukturierten Schicht lassen sich eine Vielzahl von verschiedenen und für Sicherheitsaspekte wirksam einsetzbaren optischen Effekten generieren. Die strukturierte Schicht kann aus Metall, beispielsweise Aluminium oder Kupfer oder Silber bestehen, das in einem nachfolgenden Verfahrensschritt galvanisch verstärkt wird. Das Metall, das zur galvanischen Verstärkung verwendet wird, kann gleich oder unterschiedlich zu dem Metall der strukturierten Schicht sein. Ein Beispiel ist z.B. die galvanische Verstärkung einer dünnen Silberschicht mit Kupfer.

Es ist möglich, dass die Resistschicht eine Dicke im Bereich von 0,3 bis 3 µm aufweist. Es hat sich bewährt, wenn die Resistschicht als ein Ätzresist ausgebildet ist, wobei die Resistschicht, falls sie als ein positives Photoresist ausgebildet ist, in dem unbelichteten Bereich und, falls sie als ein negatives Photoresist ausgebildet ist, in dem belichteten Bereich gegenüber einem die zu strukturierende Schicht angreifenden Ätzmittel eine hohe Beständigkeit aufweist, die ausreichend ist, den Zutritt des Ätzmittels zu der zu strukturierenden Schicht in dem von der Resistschicht bedeckten Bereich im wesentlichen zumindest solange zu verhindern, bis das Ätzmittel die zu strukturierende Schicht in dem gewünschten Bereich entfernt hat. Der besagte gewünschte Bereich ist, falls die Resistschicht als ein positives Photoresist ausgebildet ist, der belichtete Bereich und, falls die Resistschicht als ein negatives Photoresist ausgebildet ist, der unbelichtete Bereich.

Es ist möglich, dass die Dekorlage eine Dicke im Bereich von 0,5 bis 5 µm aufweist. Es ist möglich, dass die Dekorlage Farbstoffe oder hochdisperse Pigmente, insbesondere eine Mikrolith^{®}-K-Pigmentdispersion, aufweist. Dies ist vor allem bei einer farbigen Dekorlage mit Pigmentanteil vorteilhaft. Es ist möglich, dass dem Material zur Ausbildung der Dekorlage UV-Absorber hinzugefügt werden, insbesondere falls dieses Material relativ wenige Pigmente oder andere UV-absorbierende Bestandteile enthalten sind. Es ist möglich, dass die Dekorlage anorganische Absorber mit hohem Streuanteil, insbesondere nanoskalierte UV-Absorber auf Basis anorganischer Oxide, aufweist. Als geeignete Oxide haben sich vor allem TiO₂ und ZnO in hochdisperser Form erwiesen, wie sie auch in Sonnenschutzcremes mit einem hohen Lichtschutzfaktor eingesetzt werden. Diese anorganischen Absorber führen zu einer hohen Streuung und sind daher insbesondere für eine matte, insbesondere seidenmatte, Einfärbung der Dekorlage geeignet. Es ist möglich, dass die Dekorlage organische Absorber, insbesondere Benzotriazol-Derivate, mit einem Massenanteil in einem Bereich von ca. 3 % bis 5 % aufweist. Geeignete organische Absorber werden unter dem Handelsnamen Tinuvin^{®} von der Firma Ciba, Basel, Schweiz vertrieben. Es ist möglich, dass die Dekorlage fluoreszierende Farbstoffe oder organische oder anorganische, fluoreszierende Pigmente in Kombination mit hochdispersen Pigmenten, insbesondere Mikrolith^{®}-K, aufweist. Durch die Anregung dieser fluoreszierenden Pigmente wird die UV-Strahlung zum größten Teil bereits in der Dekorlage ausgefiltert, so dass nur noch ein unbedeutender Bruchteil der Strahlung die Resistschicht erreicht. Die fluoreszierenden Pigmente können im Mehrschichtkörper als ein zusätzliches Sicherheitsmerkmal Verwendung finden.

Der Einsatz einer UV-aktivierbaren Resistschicht bietet Vorteile: Durch die Verwendung eines UV-Absorbers, der im visuellen Wellenlängenbereich transparent wirkt, in der Dekorlage kann die Eigenschaft "Farbe" der Dekorlage im visuellen Wellenlängenbereich von gewünschten Eigenschaften der Dekorlage zur Strukturierung der Resistschicht, z.B. empfindlich im nahen UV, und dadurch der mindestens einen zu strukturierenden Schicht getrennt werden. Auf diese Weise kann ein hoher Kontrast zwischen dem ersten und dem zweiten Bereich erreicht werden, unabhängig von der visuell erkennbaren Einfärbung der Dekorlage.

Es ist möglich, dass die Trägerlage als eine ein- oder mehrschichtige Trägerfolie ausgebildet ist. Eine Dicke der Trägerfolie der erfindungsgemäßen Mehrschichtkörpers im Bereich von 12 bis 100 µm hat sich bewährt. Als Material für die Trägerfolie kommt beispielsweise PET, aber auch andere Kunststoffmaterialien, wie PEN (= Polyethylennaphthalat) oder PMMA (= Polymethylmethacrylat) in Frage. Es ist möglich, dass unmittelbar auf der ersten Seite der Trägerlage eine oder mehrere funktionelle Schichten, insbesondere eine Ablöseschicht und/oder eine Schutzlackschicht, angeordnet sind.

Die Erfindung wird anhand der Zeichnungen beispielhaft erläutert. Es zeigen
- Fig. 1a: einen schematischen Schnitt einer ersten Fertigungsstufe des in Fig. 8a dargestellten Mehrschichtkörpers;
- Fig. 1b-c: schematische Schnitte von zwei alternativen Ausgestaltungen einer ersten Fertigungsstufe;
- Fig. 1d: eine schematische Draufsicht der in Fig. 1a dargestellten ersten Fertigungsstufe;
- Fig. 2: einen schematischen Schnitt einer zweiten Fertigungsstufe des in Fig. 8a dargestellten Mehrschichtkörpers;
- Fig. 2a: einen schematischen Schnitt einer alternativen Ausgestaltung einer zweiten Fertigungsstufe;
- Fig. 3: einen schematischen Schnitt einer dritten Fertigungsstufe des in Fig. 8a dargestellten Mehrschichtkörpers;
- Fig. 4: einen schematischen Schnitt einer vierten Fertigungsstufe des in Fig. 8a dargestellten Mehrschichtkörpers;
- Fig. 5: einen schematischen Schnitt einer fünften Fertigungsstufe des in Fig. 8a dargestellten Mehrschichtkörpers;
- Fig. 6: einen schematischen Schnitt einer sechsten Fertigungsstufe des in Fig. 8a dargestellten Mehrschichtkörpers;
- Fig. 7: einen schematischen Schnitt einer siebten Fertigungsstufe des in Fig. 8a dargestellten Mehrschichtkörpers;
- Fig. 7a: einen schematischen Schnitt einer achten Fertigungsstufe des in Fig. 8a dargestellten Mehrschichtkörpers;
- Fig. 8a: einen schematischen Schnitt eines ersten Ausführungsbeispiels eines erfindungsgemäßen Mehrschichtkörpers, ausgebildet unter Verwendung eines positiven Resists;
- Fig. 8b: einen schematischen Schnitt eines alternativen Ausführungsbeispiels eines erfindungsgemäßen Mehrschichtkörpers;
- Fig. 9: einen schematischen Schnitt eines weiteren Ausführungsbeispiels eines erfindungsgemäßen Mehrschichtkörpers, ausgebildet unter Verwendung eines negativen Resists;
- Fig. 10: einen schematischen Schnitt eines weiteren Ausführungsbeispiels eines erfindungsgemäßen Mehrschichtkörpers;
- Fig. 11a-g: schematische Darstellungen von möglichen Ausgestaltungen der Dekorlage;
- Fig. 12: einen schematischen Schnitt eines weiteren Ausführungsbeispiels eines erfindungsgemäßen Mehrschichtkörpers;
- Fig. 13: einen schematischen Schnitt einer Fertigungsstufe eines Mehrschichtkörpers;
- Fig. 14: einen schematischen Schnitt einer weiteren Fertigungsstufe eines Mehrschichtkörpers; und
- Fig. 15: Transmissionsspektren verschiedener UV-Absorber.

Die Fig. 1a bis 14 sind jeweils schematisch und nicht maßstabsgetreu gezeichnet, um eine deutliche Darstellung der wesentlichen Merkmale zu gewährleisten.

Fig. 8a zeigt einen Mehrschichtkörper 100, der eine Trägerlage 1 mit einer ersten Seite 11 und einer zweiten Seite 12, eine auf der ersten Seite 11 der Trägerlage 1 angeordnete funktionelle Schicht 2, eine auf der funktionellen Schicht 2 angeordnete Dekorlage 3 mit einer in einem ersten Bereich 8 ausgebildeten ersten Lackschicht 31, eine an die Dekorlage 3 angrenzende Replizierschicht 4, eine auf der Replizierschicht 4 angeordnete strukturierte Schicht 5 im Register zur ersten Lackschicht 3 und auf der Replizierschicht 4 und der strukturierten Schicht 5 angeordnete Ausgleichsschicht 10 umfasst.

Bei der Trägerlage 1 handelt es sich um eine vorzugsweise transparente Kunststofffolie einer Dicke zwischen 8 µm und 125 µm, vorzugsweise im Bereich von 12 bis 50 µm, weiter vorzugsweise im Bereich von 16 bis 23 µm. Die Trägerfolie 1 kann als eine mechanisch und thermisch stabile Folie aus einem lichtdurchlässigen Material ausgebildet sein, z.B. aus ABS (= Acrylnitril-Butadien-Styrol), BOPP (= Biaxially Oriented Polypropylene), PEN, PC, bevorzugt jedoch aus PET. Die Trägerfolie 1 kann hierbei monoaxial oder biaxial gereckt sein. Weiter ist es auch möglich, dass die Trägerfolie 1 nicht nur aus einer Schicht, sondern auch aus mehreren Schichten besteht. So ist es beispielsweise möglich, dass die Trägerfolie 1 neben einem Kunststoff-Träger, beispielsweise einer oben beschriebenen Kunststofffolie, eine Ablöseschicht aufweist, welche das Ablösen des aus den Schichten 2 bis 6 und 10 bestehenden Schichtgebildes von der Kunststofffolie ermöglicht, beispielsweise bei Verwendung des Mehrschichtkörpers 100 als Heißprägefolie

Die funktionelle Schicht 2 kann eine Ablöseschicht, z.B. aus heißschmelzendem Material, umfassen, die ein Ablösen der Trägerfolie 1 von den Schichten des Mehrschichtkörpers 100, die auf einer von der Trägerfolie 1 abgewandten Seite der Ablöseschicht 2 angeordnet sind, erleichtert. Dies ist insbesondere vorteilhaft, wenn der Mehrschichtkörper 100 als eine Transferlage ausgebildet ist, wie sie z.B. in einem Heißprägeverfahren oder einem IMD-Verfahren zum Einsatz kommt. Weiterhin hat es sich bewährt, insbesondere falls der Mehrschichtkörper 100 als eine Transferfolie eingesetzt wird, wenn die funktionelle Schicht 2 außer einer Ablöseschicht eine Schutzschicht, z.B. eine Schutzlackschicht, aufweist. Nach einem Verbinden des Mehrschichtkörpers 100 mit einem Substrat und einem Ablösen der Trägerfolie 1 von den Schichten des Mehrschichtkörpers 100, die auf einer von der Trägerfolie 1 abgewandten Seite der Ablöseschicht 2 angeordnet sind, bildet die Schutzschicht eine der oberen Schichten der auf der Oberfläche des Substrats angeordneten Schichten und kann darunter angeordnete Schichten vor Abrieb, Beschädigung, chemischen Angriffen o.ä. schützen. Der Mehrschichtkörper 100 kann ein Abschnitt einer Transferfolie, beispielsweise einer Heißprägefolie sein, der mittels einer Klebeschicht auf einem Substrat angeordnet werden kann. Die Klebeschicht ist vorzugsweise auf der von der Trägerfolie 1 abgewandten Seite der Ausgleichsschicht 10 angeordnet. Bei der Klebeschicht kann es sich um einen Schmelzkleber handeln, der bei thermischer Einwirkung schmilzt und den Mehrschichtkörper 100 mit der Oberfläche des Substrats verbindet.

Bei einer Ausbildung des Mehrschichtkörpers 100 als eine Laminierfolie, d.h. ohne eine Ablöseschicht zum Ablösen der Trägerfolie 1 von den Schichten des Mehrschichtkörpers 100, kann zusätzlich oder alternativ zur Klebeschicht eine weitere Trägerfolie auf der von der Trägerfolie 1 abgewandten Seite der Ausgleichsschicht 10 vorgesehen sein. Dieser Laminatkörper, welcher aus zwei außenseitigen Trägerfolien und den innenliegenden Schichten des Mehrschichtkörpers 100 besteht, kann beispielsweise zur weiteren Verwendung in Kartenverbunde einlaminiert werden, beispielsweise aus PC. Dazu ist es vorteilhaft, wenn die Trägerfolien aus demselben Material wie die an den Laminatkörper angrenzenden Schichten des Kartenverbundes bestehen, beispielsweise ebenfalls aus PC.

Auf der funktionellen Schicht 2 ist in dem Bereich 8 eine transparente, farbige Lackschicht 31 aufgedruckt. Transparent heißt, dass die Lackschicht 31 im sichtbaren Wellenlängenbereich zumindest teilweise strahlungsdurchlässig ist. Farbig bedeutet, dass die Lackschicht 31 bei ausreichendem Tageslicht einen sichtbaren Farbeindruck zeigt.

Sowohl die mit der Lackschicht 31 bedruckten Bereiche 8 als auch die unbedruckten Bereiche 9 der funktionellen Schicht 2 sind von einer Replizierschicht 4 bedeckt, die die Reliefstruktur der Dekorlage 3, d.h. die differierenden Niveaus in den bedruckten 8 und den unbedruckten Bereichen 9, egalisiert. Die Replizierschicht 4 weist in einer zweiten Zone 42 eine Reliefstruktur auf, die in einer ersten Zone 41 nicht vorhanden ist. Im Register und bei Betrachtung senkrecht zu der Ebene der Trägerlage 1 deckungsgleich zu der Lackschicht 31 ist auf der Replizierschicht 4 eine dünne Metallschicht 5 angeordnet. Sowohl die mit der Metallschicht 5 bedeckten Bereiche 8 der Replizierschicht 4 als auch die unbedeckten Bereiche 9 der Replizierschicht 4 sind mit einer Ausgleichsschicht 10 bedeckt, die durch die Reliefstruktur 42 und die bereichsweise 8 angeordnete Metallschicht 5 hervorgerufene Strukturen (z.B. Reliefstruktur 42, unterschiedliche Schichtdicken, Höhenversatz) egalisiert, d.h. überdeckt und ausfüllt, so dass der Mehrschichtkörper auf der der Trägerfolie 1 abgekehrten Seite der Ausgleichsschicht 10 eine ebene, im Wesentlichen strukturlose Oberfläche aufweist. Weist die Ausgleichsschicht 10 einen ähnlichen Brechungsindex auf wie die Replizierschicht 4, d.h. ist der Brechungsindex-Unterschied kleiner als etwa 0,3, dann werden die nicht mit der Metallschicht 5 bedeckten, direkt an die Ausgleichsschicht 10 angrenzenden Bereiche der Reliefstruktur 42 in der Replizierschicht 4 optisch ausgelöscht, weil dort wegen des ähnlichen Brechungsindexes beider Schichten keine optisch erkennbaren Schichtgrenzen zwischen der Replizierschicht 4 und der Ausgleichsschicht 10 mehr vorhanden sind.

Die Figuren 1a bis 7a zeigen nun Fertigungsstufen des in Figur 8a dargestellten Mehrschichtkörpers 100. Gleiche Elemente wie in Figur 8a sind mit gleichen Bezugszeichen bezeichnet.

Figur 1 a zeigt eine erste Fertigungsstufe 100a des Mehrschichtkörpers 100, bei der auf einer ersten Seite 11 einer Trägerfolie 1 eine funktionelle Schicht 2 und eine Dekorlage 3 angeordnet sind. Eine Seite der funktionellen Schicht 2 grenzt an die Trägerfolie 1, ihre andere Seite an die Dekorlage 3. Die Dekorlage 3 weist einen ersten Bereich 8, in dem eine Lackschicht 31 ausgebildet ist, und einen zweiten Bereich 9, in dem die Lackschicht 31 nicht vorhanden ist, auf. Die Lackschicht 31 ist auf die funktionelle Schicht 2 aufgedruckt, z.B. durch Siebdruck, Tiefdruck oder Offsetdruck. Durch die bereichsweise, d.h. auf den ersten Bereich 8 beschränkte, Ausbildung der Lackschicht 31 ergibt sich eine musterförmige Ausgestaltung der Dekorlage 3.

Figur 1d zeigt eine Draufsicht auf die in Fig. 1a dargestellte erste Fertigungsstufe 100a des Mehrschichtkörper 100 mit einer Blickrichtung senkrecht zu der Ebene der Trägerfolie 1. Auf der vollflächig auf der Trägerfolie 1 angeordneten funktionellen Schicht 2 ist im ersten Bereich 8 die Lackschicht 31 aufgedruckt, während der zweite Bereich 9 der funktionellen Schicht 2 nicht mit der Lackschicht 31 bedruckt, d.h. freigelassen ist. In dem in Figur 1b dargestellten Ausführungsbeispiel besteht der erste Bereich 8 aus zwei Rechtecksflächen. Neben derartigen geometrischen Mustern kann der mit der Lackschicht 31 versehene, erste Bereich 8 jede beliebige Form aufweisen, z.B. alphanumerische Zeichen, Symbole, Logos, feinlinige Muster, z.B. Gitterraster, oder Ornamente, z.B. Guillochen, geometrische, bildliche oder figürliche Muster. In Figur 1b ist eine Schnittebene la angegeben; bei Betrachtung der Schnittebene la in der durch die Pfeile angegebenen Blickrichtung ergibt sich der in Figur 1 a dargestellte Schnitt.

Fig. 1b zeigt eine alternative Ausgestaltung einer ersten Fertigungsstufe eines erfindungsgemäßen Mehrschichtkörpers. Im Gegensatz zu dem in Fig. 1a dargestellten Ausführungsbeispiel ist bei dem in Fig. 1b dargestellten Ausführungsbeispiel die Dekorlage 3 nicht auf der Trägerfolie 1, sondern in der Trägerfolie 1 ausgebildet. Die Trägerfolie 1 besteht aus drei Schichten 1 a, 1b und 1c. Die beiden äußeren Schichten 1a und 1c bestehen aus PC. Die dazwischenliegende, mittlere Schicht 1 b besteht aus einem Kunststoffmaterial, z.B. einem mit Additiven versetztem PC, das bei Einwirkung von Laserstrahlung einer bestimmten Energie einen Farbumschlag von einem transparenten, farblosen, ersten Zustand zu einem transparenten, farbigen, zweiten Zustand zeigt, d. h. sog. Laserschwärzen. Das Kunststoffmaterial verbleibt in dem einmal erreichten zweiten Zustand, auch nachdem die Laserstrahlung entfernt wurde. Das bedeutet, die Trägerfolie 1 ist gleichzeitig Dekorlage und Träger.

Fig. 1c zeigt eine weitere alternative Ausgestaltung einer ersten Fertigungsstufe eines erfindungsgemäßen Mehrschichtkörpers. Ebenso wie bei dem in Fig. 1 b dargestellten Ausführungsbeispiel ist auch bei dem in Fig. 1c dargestellten Ausführungsbeispiel die Dekorlage 3 nicht auf der Trägerfolie 1, sondern in der Trägerfolie 1 ausgebildet. Die Trägerfolie 1 besteht aus einem Kunststoffmaterial, in das Farbstoff/Farbpigmente eindiffundieren können. Zur Ausbildung der Dekorlage 3 wurde die zweite Oberfläche 12 der Trägerfolie 1 in dem ersten Bereich 8 für einen bestimmten Zeitraum mit einem Stoff in Kontakt gebracht, aus dem Farbpigmente in die Trägerfolie 1 diffundieren können. Während dieses Zeitraums diffundierte ein Teil dieser Farbpigmente in die Trägerfolie 1 ein, so dass sich die verfärbten Bereiche 34 mit einer bestimmten Schichtdicke ausbildeten. Das bedeutet, die Trägerfolie 1 ist gleichzeitig Dekorlage und Träger.

Figur 2 zeigt eine zweite Fertigungsstufe 100b des Mehrschichtkörpers 100, die aus der ersten Fertigungsstufe 100a in Figur 1 a gebildet ist, indem auf die funktionelle Schicht 2 und die bereichsweise, d. h. auf den ersten Bereich 8 beschränkt, darauf angeordnete Lackschicht 31 eine Replizierschicht 4 aufgebracht wurde. Dabei kann es sich um eine organische Schicht handeln, die durch klassische Beschichtungsverfahren, wie Drucken, Gießen oder Sprühen, in flüssiger Form aufgebracht wird. Der Auftrag der Replizierschicht 4 ist hier vollflächig vorgesehen. Die Schichtdicke der Replizierschicht 4 variiert, da sie die unterschiedlichen Niveaus der Dekorlage 3, umfassend den bedruckten, ersten Bereich 8 und den unbedruckten, zweiten Bereich 9, ausgleicht/egalisiert; in dem ersten Bereich 8 ist die Schichtdicke der Replizierschicht 4 dünner als in dem zweiten Bereich 9, so dass die von der Trägerlage 1 abgekehrten Seite der Replizierschicht 4 vor der Ausbildung der Reliefstruktur in der zweiten Zone 42 eine ebene, im Wesentlichen strukturlose Oberfläche aufweist. Es kann aber auch ein Auftrag der Replizierschicht 4 lediglich in einem Teilbereich des Mehrschichtkörpers 100 vorgesehen sein. Die Oberfläche der Replizierschicht 4 ist durch bekannte Verfahren in einer zweiten Zone 42 strukturiert während sie in einer ersten Zone 41 unstrukturiert ist. Hierzu wird beispielsweise als Replizierschicht 4 ein thermoplastischer Replizierlack durch Drucken, Sprühen oder Lackieren aufgebracht und eine Reliefstruktur in der zweiten Zone 42 in den insbesondere thermisch härtbaren/trockenbaren Replizierlack 4 mittels eines beheizten Stempels oder einer beheizten Replizierwalze abgeformt. Bei der Replizierschicht 4 kann es sich auch um einen UV-härtbaren Replizierlack handeln, der beispielsweise durch eine Replizierwalze strukturiert und anschließend mittels UV-Strahlung gehärtet ist. Die Strukturierung kann aber auch durch eine UV-Bestrahlung durch eine Belichtungsmaske hindurch erzeugt sein. Auf diese Weise kann die zweite Zone 42 in die Replizierschicht 4 abgeformt sein.

Figur 2a zeigt eine alternative zweite Fertigungsstufe eines Mehrschichtkörpers, die aus der in Fig. 1b gezeigten ersten Fertigungsstufe gebildet wird, indem in die erste Seite 11 der Trägerfolie 1 eine Reliefstruktur 42 eingeprägt wird. Das bedeutet, die Trägerfolie 1 ist gleichzeitig Dekorlage, Träger und Replizierschicht. Natürlich sind auch Alternativen möglich, in denen in die Trägerlage 1 nur eine Reliefstruktur eingeprägt wird, die Trägerlage 1 selbst aber nicht als Dekorlage dient.

Figur 3 eine dritte Fertigungsstufe 100c des Mehrschichtkörpers 100, die aus der zweiten Fertigungsstufe 100b in Figur 2 gebildet ist, indem die zu strukturierende Schicht 5 auf die Replizierschicht 4 aufgebracht wurde. Diese zu strukturierende Schicht 5 kann beispielsweise als eine aufgedampfte Metallschicht, z.B. aus Silber oder Aluminium, ausgebildet sein. Der Auftrag der zu strukturierenden Schicht wird hier ganzflächig vorgesehen. Es kann aber auch ein Auftrag lediglich in einem Teilbereich des Mehrschichtkörpers 100 vorgesehen sein, z.B. unter Zuhilfenahme einer bereichsweise abschirmenden Bedampfungsmaske.

Figur 4 zeigt eine vierte Fertigungsstufe 100d des Mehrschichtkörpers 100, die aus der dritten Fertigungsstufe 100c in Figur 3 gebildet ist, indem eine photoaktivierbare Resistschicht 6 auf die zu strukturierende Schicht 5 aufgebracht wurde. Die Resistschicht 6 ist in dem vorliegenden Ausführungsbeispiel als ein positives Resist ausgebildet ist, d. h. als ein Resist, in dem die stärker belichteten (= aktivierten) Bereiche nach dem Belichten gelöst werden. Bei der Resistschicht 6 kann es sich um eine organische Schicht handeln, die durch klassische Beschichtungsverfahren, wie Drucken, Gießen oder Sprühen, in flüssiger Form aufgebracht wird. Es kann auch vorgesehen sein, dass die Resistschicht 6 aufgedampft wird oder als trockener Film auflaminiert wird.

Bei der photoaktivierbaren Schicht 6 kann es sich beispielsweise um einen positiven Photoresist BAZ 1512 oder AZ P 4620 von Clariant oder S1822 von Shipley handeln, welcher in einer Flächendichte von 0,1 g/m² bis 10 g/m², vorzugsweise von 0,1 g/m² bis 1 g/m² auf die zu strukturierende Schicht 5 aufgebracht wird. Die Schichtdicke richtet sich nach der gewünschten Auflösung und dem Prozess. Der Auftrag wird hier ganzflächig vorgesehen. Es kann aber auch ein Auftrag lediglich in einem Teilbereich des Mehrschichtkörpers 100 vorgesehen sein.

Figur 5 zeigt eine fünfte Fertigungsstufe 100d des Mehrschichtkörpers 100, bei welcher der nach der vierten Fertigungsstufe 100d vorliegende Mehrschichtkörper 100 bestrahlt wird. Elektromagnetische Strahlung 7 mit einer Wellenlänge, die zur Aktivierung der photoaktivierbaren Resistschicht 6 geeignet ist, wird von der zweiten Seite 12 der Trägerfolie 1 her, d.h. der Seite der Trägerfolie 1, die der mit der Resistschicht 6 beschichteten Seite der Trägerfolie 1 gegenüberliegt, durch den Mehrschichtkörper 100d gestrahlt. Die Bestrahlung dient zur Aktivierung der photoaktivierbaren Resistschicht 6 in dem zweiten Bereich 9, in dem die Dekorlage 3 einen höheren Transmissionsgrad als in dem ersten Bereich 8 ausweist. Die Stärke und Dauer der Belichtung mit der elektromagnetischen Strahlung 7 ist so auf den Mehrschichtkörper 100e abgestimmt, dass die Strahlung 7 in dem zweiten Bereich 9 zu einer Aktivierung der photoaktivierbaren Resistschicht 6 führt, dagegen in den mit der Lackschicht 31 bedrucktem ersten Bereich 8 nicht zu einer Aktivierung der photoaktivierbaren Resistschicht 6 führt. Es hat sich bewährt, wenn der durch die Lackschicht 31 hervorgerufene Kontrast zwischen dem ersten Bereich 8 und dem zweiten Bereich 9 größer als zwei ist. Weiter hat es sich bewährt, wenn die Lackschicht 31 so ausgestaltet sind, dass die Strahlung 7 nach Durchlaufen des gesamten Mehrschichtkörpers 100e ein Verhältnis der Transmissionsgrade, d.h. ein Kontrastverhältnis von etwa 1:2 zwischen dem ersten Bereich 8 und dem zweiten Bereich 9 aufweist.

Figur 6 zeigt eine "entwickelte" sechste Fertigungsstufe 100e des Mehrschichtkörpers 100, die aus der fünften Fertigungsstufe 100d in Figur 5 gebildet ist, indem eine Entwicklerlösung, z. B. Lösemittel oder Laugen, insbesondere eine Natriumcarbonatlösung oder eine Natriumhydroxydlösung auf die von der Trägerfolie 1 abgekehrte Oberfläche der belichteten photoaktivierbaren Resistschicht 6 eingewirkt hat. Dadurch ist die belichtete Resistschicht 6 in dem zweiten Bereich 9 entfernt worden. In dem ersten Bereich 8 ist die Resistschicht 6 erhalten, weil die in diesen Bereichen absorbierte Strahlungsmenge nicht zu einer ausreichenden Aktivierung geführt hat. Wie bereits erwähnt, ist in dem in der Figur 6 dargestellten Ausführungsbeispiel die Resistschicht 6 also aus einem positiven Photoresist ausgebildet. Bei einem solchen Photoresist sind die stärker belichteten Bereiche 9 in der Entwicklerlösung, z.B. dem Lösemittel, löslich. Im Gegensatz dazu sind bei einem negativen Photoresist die unbelichteten bzw. weniger stark belichteten Bereiche 8 in der Entwicklerlösung löslich, wie weiter unten in dem in Figur 9 dargestellten Ausführungsbeispiel ausgeführt.

Figur 7 zeigt eine siebte Fertigungsstufe 100f des Mehrschichtkörpers 100, die aus der sechsten Fertigungsstufe 100e in Figur 6 gebildet ist, indem die zu strukturierende Schicht 5 in dem zweiten Bereich 9 durch ein Ätzmittel entfernt wurde. Dies ist dadurch möglich, weil in dem zweiten Bereich 9 die zu strukturierende Schicht 5 nicht durch die als Ätzmaske dienende entwickelte Resistschicht 6 vor dem Angriff des Ätzmittels geschützt ist. Bei dem Ätzmittel kann es sich beispielsweise um eine Säure oder Lauge handeln. Auf diese Weise werden die in Figur 7 gezeigten Bereiche der strukturierten Schicht 5 ausgebildet.

Figur 7a zeigt eine achte Fertigungsstufe 100g des Mehrschichtkörpers 100, die aus der siebten Fertigungsstufe 100f in Figur 7 gebildet ist, indem die erhalten gebliebenen Bereiche der Resistschicht 6 ebenfalls noch entfernt werden (= "strippen"). Der Resist der Resistschicht 6 ist im Allgemeinen chemisch nur wenig beständig, da er im vorliegenden Verfahren durch die Entwicklerlösung angreifbar sein muss. Falls man die erhalten gebliebenen Bereiche der Resistschicht 6 auf dem Mehrschichtkörper beließe, wäre es daher möglich, dass die erhalten gebliebenen Bereiche der Resistschicht 6 die Stabilität und Beständigkeit des Sicherheitselements schwächten, z.B. bei einem Fälschungsangriff auf den Mehrschichtkörper unter Verwendung von Lösungsmitteln oder Säuren oder Laugen. Durch das vollständige Entfernen der Resistschicht 6 wird daher dieser Nachteil vermieden. Dass bestimmte Resiste chemisch nur wenig beständig, d.h. empfindlich, gegenüber Lösungsmitteln sind, kann jedoch fallweise auch zum Vorteil ausgenutzt werden. Nach einer Applikation des Mehrschichtkörpers 100 auf ein Substrat, insbesondere die Oberfläche eines Sicherheitsdokuments, wird der Resist zusammen mit einem den Resist einfärbenden Farbstoff bei Manipulationsversuchen mittels Lösungsmittel ausgewaschen. Der Manipulationsversuch wird dadurch sichtbar, dass die Farbigkeit des Resists verändert ist.

Auf diese Weise kann also die zu strukturierende Schicht 5 ohne zusätzlichen technologischen Aufwand registergenau zu den durch die Lackschicht 31 definierten ersten und zweiten Bereichen 8 und 9 strukturiert werden. Bei herkömmlichen Verfahren zum Erzeugen einer Ätzmaske mittels Maskenbelichtung, wobei die Maske entweder als separate Einheit, z.B. als separate Folie oder als separate Glasplatte/Glaswalze, oder als nachträglich aufgedruckte Schicht vorliegt, tritt das Problem auf, dass durch vorherige, insbesondere thermisch und/oder mechanisch beanspruchende Prozessschritte, z.B. beim Erzeugen der Replizierstruktur 42 in der Replizierschicht 4, hervorgerufene lineare und/oder nichtlineare Verzüge in dem Mehrschichtkörper 100 nicht vollständig über die gesamte Fläche des Mehrschichtkörpers 100 ausgeglichen werden können, obwohl die Maskenausrichtung an vorhandenen, vorzugsweise an den horizontalen und/oder vertikalen Rändern des Mehrschichtkörpers angeordneten, Register- oder Passermarken erfolgt. Die Toleranz schwankt dabei über die gesamte Fläche des Mehrschichtkörpers 100 in einem vergleichsweise großen Bereich.

Mit dem erfindungsgemäßen Verfahren werden die durch die Lackschicht 31 definierten ersten und zweiten Bereiche 8 und 9 als Maske benutzt, wobei die Lackschicht 31 in einem frühen Prozessschritt bei der Herstellung des Mehrschichtkörpers 100 wie oben beschrieben aufgebracht wird. Dadurch können keine zusätzlichen Toleranzen und auch keine zusätzlichen Toleranzschwankungen über die Fläche des Mehrschichtkörpers 100 auftreten, da das nachträgliche Erzeugen einer Maske und das dadurch nötige möglichst registergenaue nachträgliche Positionieren dieser vom bisherigen Prozessverlauf unabhängigen Maske vermieden wird. Die Toleranzen bzw. Registergenauigkeiten bei dem erfindungsgemäßen Verfahren liegen lediglich in dem nicht absolut exakten Verlauf der Farbkante der durch die Lackschicht 31 definierten ersten und zweiten Bereiche 8 und 9 begründet, deren Qualität durch das jeweils angewendete Druckverfahren bestimmt wird, und liegen etwa im Mikrometerbereich, und damit weit unterhalb des Auflösungsvermögens des Auges; d.h. das unbewaffnete menschliche Auge kann vorhandene Toleranzen nicht mehr wahrnehmen.

Der in Figur 8a dargestellte Mehrschichtkörper 100 wird aus der in Figur 7a dargestellten Fertigungsstufe 100g des Mehrschichtkörpers 100 gebildet, indem eine Ausgleichsschicht 10 auf die im ersten Bereich 8 angeordnete, freiliegende strukturierte Schicht 5 sowie auf die im zweiten Bereich 9 angeordnete, durch Entfernen der zu strukturierenden Schicht 5 und der Photoresistschicht 6 freiliegende Replizierschicht 4 aufgebracht wird. Der Auftrag der Ausgleichsschicht 10 ist hier vollflächig vorgesehen.

Es ist möglich, dass die Ausgleichsschicht 10 in dem ersten Bereich 8 und dem zweiten Bereich 9 jeweils in einer unterschiedlichen Schichtdicke aufgebracht wird, z.B. durch Aufrakeln, Aufdrucken oder Aufsprühen, so dass die Ausgleichsschicht 10 auf ihrer von der Trägerlage 1 abgekehrten Seite eine ebene, im Wesentlichen strukturlose Oberfläche aufweist. Die Schichtdicke der Ausgleichsschicht 10 variiert, da sie die unterschiedlichen Niveaus der im ersten Bereich 8 angeordneten strukturierten Schicht 5 und der im zweiten Bereich 9 freiliegenden Replizierschicht 4 ausgleicht/egalisiert. Im zweiten Bereich 9 ist die Schichtdicke der Ausgleichsschicht 10 größer als die Schichtdicke der strukturierten Schicht 5 im ersten Bereich 8 gewählt, so dass die von der Trägerlage 1 abgekehrte Seite der Ausgleichsschicht 10 eine ebene Oberfläche aufweist. Es kann aber auch ein Auftrag der Ausgleichsschicht 10 lediglich in einem Teilbereich des Mehrschichtkörpers 100 vorgesehen sein. Es ist möglich, dass auf die ebene Ausgleichsschicht 10 eine oder mehrere weitere Schichten, z.B. eine Adhäsions- oder Klebeschicht, aufgebracht werden. Es ist in vorteilhafter Weise auch möglich, dass die Adhäsions- oder Klebeschicht die niveauausgleichende Wirkung der Ausgleichsschicht 10 übernimmt, sodass keine separate Ausgleichsschicht 10 nötig ist.

Fig. 8b zeigt eine alternative Ausgestaltung des in Fig. 8a dargestellten Mehrschichtkörpers 100, die aus der in Figur 7a dargestellten Fertigungsstufe 100f des Mehrschichtkörpers 100 gebildet wird, indem eine Ausgleichsschicht 10 auf die im ersten Bereich 8 erhalten gebliebenen Bereiche der Resistschicht 6 sowie auf die im zweiten Bereich 9 angeordnete, durch Entfernen der zu strukturierenden Schicht 5 und der Photoresistschicht 6 freiliegende Replizierschicht 4 aufgebracht wird. Im Gegensatz zu dem in Fig. 8a dargestellten Mehrschichtkörper 100 umfasst der in Fig. 8b gezeigte Mehrschichtkörper also die erhalten gebliebenen Bereiche der Resistschicht 6.

Figur 9 zeigt einen alternativ ausgebildeten erfindungsgemäßen Mehrschichtkörper 100', bei dem, im Gegensatz zu dem in Figur 8 dargestellten Mehrschichtkörper 100, anstatt einer positiven Resistschicht 6 eine negative Resistschicht 6 verwendet worden ist. Dadurch ist die strukturierte Schicht 5 und die Resistschicht 6 nicht wie die Lackschicht 31 im ersten Bereich 8, sondern im zweiten Bereich 9 angeordnet. Die strukturierte Schicht 5 und der Resistschicht 6 des alternativen Mehrschichtkörpers 100' sind zwar wie bei dem in Figur 8 dargestellten Mehrschichtkörper 100 im Register zu den Bereichsgrenzen der Bereiche 8, 9 der Lackschicht 31 angeordnet, aber nicht deckungsgleich zu der Lackschicht 31, sondern in den unbedruckten Zwischenräumen 9 der Lackschicht 31.

Figur 10 zeigt einen Mehrschichtkörper 100", bei dem die Dekorlage 3 aus einer bereichsweise ausgebildeten Lackschicht 31 besteht, die auf der zweiten Seite 12 der Trägerfolie 1 angeordnet ist, wobei die zweite Seite 12 der ersten Seite 11 der Trägerfolie 1, auf der die strukturierte Schicht 5 angeordnet ist, gegenüberliegt.

Fig. 11a bis Fig. 11g zeigen in schematischer Darstellung unterschiedliche erfindungsgemäße Ausgestaltungen der Dekorlage 3. Es ist jeweils eine Trägerfolie 1 mit einer Unterseite und einer Oberseite dargestellt, auf der eine Dekorlage 3 umfassend einen ersten Bereich 8 und/oder einen zweiten Bereich 9 in unterschiedlichen Anordnungen angeordnet ist. Bei allen dargestellten Ausgestaltungen kann die Oberseite entweder die erste oder die zweite Seite des erfindungsgemäßen Mehrschichtkörpers sein.

Wenn im Folgenden auf eine "erste Lackschicht" und eine "zweite Lackschicht" Bezug genommen wird, so ist damit gemeint, dass es sich um zwei unterschiedlich ausgebildete Lackschichten, z.B. mit unterschiedlichen optischen Eigenschaften wie Farbe und/oder unterschiedlichen mechanischen Eigenschaften wie Elastizitätsmodul, mit unterschiedlichem Transmissionsgrad handelt. Zwei erste Lackschichten, von denen explizit beschrieben ist, dass sie eine voneinander abweichende Schichtdicke aufweisen, haben ebenfalls einen unterschiedlichen Transmissionsgrad. Falls nicht explizit beschrieben ist, dass zwei Schichtelemente einer ersten Lackschicht eine unterschiedliche Schichtdicke aufweisen, soll davon ausgegangen werden, dass sie gleich dick sind und denselben Transmissionsgrad aufweisen.

Fig. 11a zeigt die bereits in Fig. 10 dargestellte Variante, bei der die Dekorlage 3 aus einer im ersten Bereich 8 auf der Oberseite der Trägerfolie 1 angeordneten ersten Lackschicht 31 besteht, die im zweiten Bereich 9 nicht vorhanden ist.

Fig. 11b zeigt eine Variante, bei der die Dekorlage 3 aus einer vollflächig auf der Oberseite der Trägerfolie 1 angeordneten ersten Lackschicht 31 besteht, die im ersten Bereich 8 eine größere Dicke aufweist als im zweiten Bereich 9.

Fig. 11c zeigt eine Variante, bei der die Dekorlage 3 aus einer im ersten Bereich 8 auf der Oberseite der Trägerfolie 1 angeordneten ersten Lackschicht 31 und einer im zweiten Bereich 9 ebenfalls auf der Oberseite der Trägerfolie 1 angeordneten zweiten Lackschicht 32 besteht. Die Lackschichten 31 und 32 können beispielsweise zwei unterschiedliche farbige Lackschichten sein oder zwei Lackschichten mit jeweils unterschiedlichen optischen Effekten.

Fig. 11d zeigt eine Variante, bei der die Dekorlage 3 aus einer im ersten Bereich 8 angeordneten ersten Lackschicht 31 besteht, die im zweiten Bereich 9 nicht vorhanden ist. Die erste Lackschicht umfasst zwei Schichtelemente, wobei ein erstes Schichtelement auf der Oberseite der Trägerfolie 1 und ein zweites Schichtelement auf der Unterseite der Trägerfolie 1 angeordnet ist.

Fig. 11e zeigt eine Variante, bei der die Dekorlage 3 aus einer im ersten Bereich 8 auf der Oberseite der Trägerfolie 1 angeordneten ersten Lackschicht 31 mit einer ersten Dicke und einer im zweiten Bereich 9 auf der Unterseite der Trägerfolie 1 angeordneten ersten Lackschicht 31 mit einer zweiten Dicke, die geringer als die erste Dicke ist.

Fig. 11f zeigt eine Variante, bei der die Dekorlage 3 aus einer im ersten Bereich 8 auf der Oberseite der Trägerfolie 1 angeordneten ersten Lackschicht 31 und einer im zweiten Bereich 9 auf der Unterseite der Trägerfolie 1 angeordneten zweiten Lackschicht 32 besteht.

Fig. 11g zeigt eine Variante, bei der die Dekorlage 3 aus einer im ersten Bereich 8 auf der Oberseite der Trägerfolie 1 angeordneten ersten Lackschicht 31 und einer vollflächig auf der Unterseite der Trägerfolie 1 angeordneten zweiten Lackschicht 32 besteht.

Figur 12 zeigt einen Mehrschichtkörper 100''', bei dem die Dekorlage 3 durch eine erste Lackschicht 31, die einen ersten Farbeindruck erzeugt, und eine zweite Lackschicht 32, die einen zweiten Farbeindruck erzeugt, ausgebildet ist, wobei beide Lackschichten 31, 32 auf derselben Seite der Trägerlage 1 zwischen der funktionellen Schicht 2 und der Replizierschicht 4 angeordnet sind.

Figur 13 zeigt einen Mehrschichtkörper 10pa', bei dem die Dekorlage 3 aus einer ersten bereichsweise aufgebrachten Lackschicht 31 und einer zweiten darüber vollflächig aufgebrachten Lackschicht 32 ausgebildet ist, wobei beide Lackschichten 31, 32 auf derselben Seite der Trägerlage 1 angeordnet sind.

Figur 14 zeigt einen Mehrschichtkörper 100a", bei dem die Dekorlage 3 aus einer ersten Lackschicht 31, die vollflächig auf der zweiten Seite 12 der Trägerfolie 1 aufgebracht ist, und einer zweiten Lackschicht 32, die bereichsweise auf der ersten Seite 11 der Trägerfolie 1 aufgebracht ist, besteht.

Figur 15 zeigt Transmissionsspektren vier verschiedener Klassen von UV-Absorbern, die in dem ersten Bereich 8 der Dekorlage 3 vorhanden sein können, um in dem ersten Bereich 8 und in dem zweiten Bereich 9 einen unterschiedlichen Transmissionsgrad auszubilden. Die UV-Absorber liegen mit einer Konzentration von 0,00014 mol/l in Chloroform vor. Aufgetragen ist der in Prozent gemessene Transmissionsgrad %T über der Wellenlänge λ im Bereich von 280 bis 410 nm. Die Strich-Punkt-Linie A gibt die Transmission von Oxalanilid, die Strich-Punkt-Punkt-Linie B die Transmission von Hydroxybenzophenon, die Strich-Strich-Linie C die Transmission von Hydroxyphenyl-S-Triazin, und die durchgezogene Linie D die Transmission von Benzotriazol wieder.

## Patentansprüche

1. Verfahren zur Herstellung eines Mehrschichtkörpers (100), wobei
a) auf und/oder in einer Trägerlage (1) mit einer ersten Seite (11) und einer zweiten Seite (12) eine ein- oder mehrschichtige Dekorlage (3) mit einem ersten Bereich (8) und einem zweiten Bereich (9) ausgebildet wird, wobei die Dekorlage (3) senkrecht zur Ebene der Trägerlage (1) gesehen in dem ersten Bereich (8) einen ersten Transmissionsgrad und in dem zweiten Bereich (9) einen im Vergleich zu dem ersten Transmissionsgrad größeren zweiten Transmissionsgrad aufweist, wobei sich die besagten Transmissionsgrade auf eine elektromagnetische Strahlung (7) mit einer für eine Photoaktivierung geeigneten Wellenlänge beziehen,
**dadurch gekennzeichnet, dass**
b) mindestens eine zu strukturierende Schicht (5) auf der ersten Seite (11) der Trägerlage (1) angeordnet wird,
c) eine mittels der besagten elektromagnetischen Strahlung (7) photoaktivierbare Resistschicht (6) auf der ersten Seite (11) der Trägerlage (1) so angeordnet wird, dass die Resistschicht (6) auf der von der Trägerlage (1) abgekehrten Seite der mindestens einen zu strukturierenden Schicht (5) und die Dekorlage (3) auf der anderen Seite der mindestens einen zu strukturierenden Schicht (5) angeordnet ist,
d) die Resistschicht (6) von der zweiten Seite (12) der Trägerlage (1) her mittels der besagten elektromagnetischen Strahlung (7) belichtet wird, wobei die Dekorlage (3) durch die Ausbildung des ersten Bereichs (8) und des zweiten Bereichs (9) als eine Belichtungsmaske dient, und
e) die mindestens eine zu strukturierende Schicht (5) und die Resistschicht (6) mittels zueinander synchronisierter strukturgebender Prozesse zueinander passergenau strukturiert werden.

2. Verfahren nach Anspruch 1,
**dadurch gekennzeichnet,**
**dass** die Dekorlage (3) eine erste Lackschicht (31) umfasst, die in dem ersten Bereich (8) mit einer ersten Schichtdicke und in dem zweiten Bereich (9) entweder nicht oder mit einer im Vergleich zu der ersten Schichtdicke kleineren zweiten Schichtdicke auf der Trägerlage (1) angeordnet wird, so dass die Dekorlage (3) in dem ersten Bereich (8) den besagten ersten Transmissionsgrad und in dem zweiten Bereich (9) den besagten zweiten Transmissionsgrad aufweist und/oder dass die Dekorlage (3) eine erste Einfärbung (33, 34) der Trägerlage (1) umfasst, die in dem ersten Bereich (8) mit einer ersten Schichtdicke und in dem zweiten Bereich (9) entweder nicht oder mit einer im Vergleich zu der ersten Schichtdicke kleineren zweiten Schichtdicke ausgebildet wird, so dass die Dekorlage (3) in dem ersten Bereich (8) den besagten ersten Transmissionsgrad und in dem zweiten Bereich (9) den besagten zweiten Transmissionsgrad aufweist.

3. Verfahren nach einem der vorhergehenden Ansprüche,
**dadurch gekennzeichnet,**
**dass** die Schichtdicke und das Material der Dekorlage (3) so gewählt wird, dass der erste Transmissionsgrad größer als Null ist und/oder dass die Dicke und das Material der Dekorlage (3) so gewählt wird, dass das Verhältnis zwischen dem zweiten Transmissionsgrad und dem ersten Transmissionsgrad größer als zwei ist.

4. Verfahren nach einem der vorhergehenden Ansprüche,
**dadurch gekennzeichnet,**
**dass** auf der ersten Seite (11) der Trägerlage (1) mindestens eine Reliefstruktur (42) ausgebildet wird, und
**dass** die mindestens eine zu strukturierende Schicht (5) auf der Oberfläche (40) der mindestens einen Reliefstruktur (42) angeordnet wird wobei bevorzugt entweder
a) auf der ersten Seite (11) der Trägerlage (1) eine Replizierschicht (4) angeordnet wird, und
die mindestens eine Reliefstruktur (42) in eine von der Trägerlage (1) abgewandte Oberfläche (40) der Replizierschicht (4) eingeprägt wird
oder
b) die mindestens eine Reliefstruktur (42) in die Trägerlage (1) eingeprägt wird
und wobei besonders bevorzugt die mindestens eine Reliefstruktur (42) zumindest teilweise in dem ersten Bereich (8) und/oder in dem zweiten Bereich (9) angeordnet wird.

5. Verfahren nach einem der vorhergehenden Ansprüche,
**dadurch gekennzeichnet,**
**dass** nach dem Schritt e) eine Ausgleichsschicht (10) auf der ersten Seite (11) der Trägerlage (1) aufgebracht wird und/oder dass mindestens eine Schicht der Dekorlage (3) auf der zweiten Seite (12) der Trägerlage (1) aufgebracht wird, wobei bevorzugt die auf der zweiten Seite (12) der Trägerlage (1) aufgebrachte mindestens eine Schicht der Dekorlage (3) nach dem Belichtungsschritt d) von der Trägerlage (1) entfernt wird.

6. Verfahren nach einem der vorhergehenden Ansprüche,
**dadurch gekennzeichnet,**
**dass** zur Ausbildung der photoaktivierbaren Schicht (6) ein positiver Photoresist, dessen Löslichkeit bei einer Aktivierung durch Belichten zunimmt, oder ein negativer Photoresist, dessen Löslichkeit bei einer Aktivierung durch Belichten abnimmt, verwendet wird, und
**dass** die Resistschicht (6) bei Verwendung eines positiven Photoresists in dem zweiten Bereich (9) oder bei Verwendung eines negativen Photoresists in dem ersten Bereich (8) entfernt wird, vorzugsweise durch ein Lösemittel und wobei bevorzugt die zu strukturierende Schicht (5) in dem ersten oder zweiten Bereich (8, 9), in dem die Resistschicht (6) entfernt worden ist, entfernt wird, besonders vorzugsweise durch ein Ätzmittel.

7. Mehrschichtkörper (100) mit einer Trägerlage (1), die eine erste Seite (11) und eine zweite Seite (12) aufweist, und einer auf und/oder in der Trägerlage (1) ausgebildeten ein- oder mehrschichtigen Dekorlage (3), die einen ersten Bereich (8) und einen zweiten Bereich (9) aufweist, wobei die Dekorlage (3) senkrecht zur Ebene der Trägerlage (1) gesehen in dem ersten Bereich (8) einen ersten Transmissionsgrad und in dem zweiten Bereich (9) einen im Vergleich zu dem ersten Transmissionsgrad größeren zweiten Transmissionsgrad aufweist, wobei sich die besagten Transmissionsgrade auf eine elektromagnetische Strahlung (7) mit einer für eine Photoaktivierung geeigneten Wellenlänge beziehen,
**dadurch gekennzeichnet,**
**dass** der Mehrschichtkörper (100) außerdem mindestens eine im Register zu dem ersten Bereich (8) und dem zweiten Bereich (9) strukturierte Schicht (5) aufweist.

8. Mehrschichtkörper (100) nach Anspruch 7,
**dadurch gekennzeichnet,**
**dass** Mehrschichtkörper (100) in dem ersten Bereich (8) oder dem zweiten Bereich (9) eine mittels der besagten elektromagnetischen Strahlung photoaktivierbare Resistschicht (6) aufweist, wobei die mindestens eine strukturierte Schicht (5) und die Resistschicht (6) passergenau zueinander ausgerichtet so auf der ersten Seite der Trägerlage (1) angeordnet sind, dass die Resistschicht (6) auf der von der Trägerlage (1) abgekehrten Seite der mindestens einen strukturierten Schicht (5) und die Dekorlage (3) auf der anderen Seite der mindestens einen strukturierten Schicht (5) angeordnet ist und/oder, dass die Dekorlage (3) eine erste Lackschicht (31) umfasst, die in dem ersten Bereich (8) mit einer ersten Schichtdicke und in dem zweiten Bereich (9) entweder nicht oder mit einer im Vergleich zu der ersten Schichtdicke kleineren zweiten Schichtdicke auf der Trägerlage (1) angeordnet ist, so dass die Dekorlage (3) in dem ersten Bereich (8) den besagten ersten Transmissionsgrad und in dem zweiten Bereich (9) den besagten zweiten Transmissionsgrad aufweist und/oder, dass die Dekorlage (3) eine erste Einfärbung (33, 34) der Trägerlage (1) umfasst, die in dem ersten Bereich (8) mit einer ersten Schichtdicke und in dem zweiten Bereich (9) entweder nicht oder mit einer im Vergleich zu der ersten Schichtdicke kleineren zweiten Schichtdicke ausgebildet ist, so dass die Dekorlage (3) in dem ersten Bereich (8) den besagten ersten Transmissionsgrad und in dem zweiten Bereich (9) den besagten zweiten Transmissionsgrad aufweist und/oder, dass die Dekorlage (3) für sichtbares Licht mit einer Wellenlänge in einem Bereich von ungefähr 380 bis 750 nm zumindest teilweise durchlässig ist und/oder, dass die Dekorlage (3) mit mindestens einem opaken und/oder mindestens einem transparenten Farbmittel eingefärbt ist, das zumindest in einem Wellenlängenbereich des elektromagnetischen Spektrums farbig oder farberzeugend ist, insbesondere bunt farbig oder bunt farberzeugend ist, insbesondere dass ein Farbmittel in der Dekorlage (3) enthalten ist, das außerhalb des sichtbaren Spektrums angeregt werden kann und einen visuell erkennbaren farbigen Eindruck erzeugt und/oder, dass die Dekorlage (3) mit mindestens einem Farbmittel der Farbe gelb, magenta, cyan oder schwarz (CMYK) oder der Farbe rot, grün oder blau (RGB) eingefärbt ist, und/oder mit mindestens einem rot und/oder grün und/oder blau fluoreszierenden strahlungsanregbaren Pigment oder Farbstoff versehen ist und dadurch eine additive Farbe bei Bestrahlung erzeugt.

9. Mehrschichtkörper (100) nach einem der Ansprüche 7 oder 8,
**dadurch gekennzeichnet,**
**dass** der erste Transmissionsgrad größer als Null ist und/oder dass das Verhältnis zwischen dem zweiten Transmissionsgrad und dem ersten Transmissionsgrad größer als zwei ist.

10. Mehrschichtkörper (100) nach einem der Ansprüche 7 bis 9,
**dadurch gekennzeichnet,**
**dass** auf der ersten Seite (11) der Trägerlage (1) mindestens eine Reliefstruktur (42) ausgebildet und die mindestens eine zu strukturierende Schicht (5) auf der Oberfläche (40) der mindestens einen Reliefstruktur (42) angeordnet ist wobei bevorzugt entweder
a) auf der ersten Seite (11) der Trägerlage (1) eine Replizierschicht (4) angeordnet und die mindestens eine Reliefstruktur (42) in eine von der Trägerlage (1) abgewandte Oberfläche (40) der Replizierschicht (4) eingeprägt ist
oder
b) dass die mindestens eine Reliefstruktur (42) in die Trägerlage (1) eingeprägt ist
und wobei besonders bevorzugt die mindestens eine Reliefstruktur (42) zumindest teilweise in dem ersten Bereich (8) und/oder in dem zweiten Bereich (9) angeordnet ist.

11. Mehrschichtkörper (100) nach einem der Ansprüche 7 bis 10,
**dadurch gekennzeichnet,**
**dass** auf der von der Trägerlage (1) abgekehrten Seite der mindestens einen strukturierten Schicht (5) eine Ausgleichsschicht (10) angeordnet ist wobei bevorzugt die Ausgleichsschicht (10) als eine Adhäsionsschicht ausgebildet ist und/oder wobei bevorzugt auf der ersten Seite (11) der Trägerlage (1) mindestens eine Reliefstruktur (42) ausgebildet und die mindestens eine zu strukturierende Schicht (5) auf der Oberfläche (40) der mindestens einen Reliefstruktur (42) angeordnet ist, auf der ersten Seite (11) der Trägerlage (1) eine Replizierschicht (4) angeordnet und die mindestens eine Reliefstruktur (42) in eine von der Trägerlage (1) abgewandte Oberfläche (40) der Replizierschicht (4) eingeprägt ist und der Brechungsindex der Ausgleichsschicht (10) im sichtbaren Wellenlängenbereich im Bereich von 90% bis 110% des Brechungsindexes der Replizierschicht (4) liegt.

12. Mehrschichtkörper (100) nach einem der Ansprüche 7 bis 11,
**dadurch gekennzeichnet,**
**dass** mindestens eine Schicht der Dekorlage (3) auf der zweiten Seite (12) der Trägerlage (1) angeordnet ist und/oder, dass die Dekorlage (3) mindestens zwei, unterschiedliche Farbeindrücke hervorrufende Lackschichten (31, 32) umfasst und/oder, dass die Dekorlage (3) eine erste Lackschicht (31), die lediglich bereichsweise auf der Trägerlage (1) aufgebracht ist, und eine zweite Lackschicht (32), die vollflächig auf der Trägerlage (1) aufgebracht ist, umfasst und/oder, dass die mindestens eine strukturierte Schicht (5) eine oder mehrere der folgenden Schichten umfasst: Metallschicht, HRI-Schicht, Flüssigkristallschicht, Polymerschicht, Dünnfilmschicht, Pigmentschicht, Halbleiterschicht.

13. Mehrschichtkörper (100) nach einem der Ansprüche 7 bis 12,
**dadurch gekennzeichnet,**
**dass** die mindestens eine strukturierte Schicht (5) eine Dicke im Bereich von 20 bis 1000 nm, insbesondere 20 bis 100 nm aufweist und/oder, dass die Dekorlage (3) eine Dicke im Bereich von 0,5 bis 5 µm aufweist und/oder, dass die Resistschicht (6) eine Dicke im Bereich von 0,3 bis 3 µm aufweist.

14. Mehrschichtkörper (100) nach einem der Ansprüche 7 bis 13,
**dadurch gekennzeichnet,**
**dass** die Dekorlage (3) hochdisperse Pigmente, insbesondere eine Mikrolith^{®}-K-Pigmentdispersion, aufweist und/oder, dass die Dekorlage (3) anorganische Absorber mit hohem Streuanteil, insbesondere nano-skalierte UV-Absorber auf Basis anorganischer Oxide, aufweist und/oder, dass die Dekorlage (3) organische Absorber, insbesondere Benzotriazol-Derivate, mit einem Massenanteil in einem Bereich von ca. 3% bis 5% aufweist und/oder, dass die Dekorlage (3) organische oder anorganische, fluoreszierende Pigmente in Kombination mit hochdispersen Pigmenten, insbesondere Mikrolith^{®}-K, aufweist.

15. Mehrschichtkörper (100) nach einem der Ansprüche 7 bis 14,
**dadurch gekennzeichnet,**
**dass** die Trägerlage (1) als eine ein- oder mehrschichtige Trägerfolie ausgebildet ist und/oder dass zwischen der Trägerlage (1) und der mindestens einen zu strukturierenden Schicht (5), vorzugsweise unmittelbar auf der ersten Seite der Trägerlage (1), mindestens eine funktionelle Schicht (2), insbesondere eine Ablöseschicht und/oder eine Schutzlackschicht, angeordnet ist.

## Claims

1. Method for the production of a multilayer body (100), wherein
a) a single- or multilayer decorative layer (3) is formed with a first region (8) and a second region (9) on and/or in a carrier layer (1) having a first side (11) and a second side (12), wherein the decorative layer (3), seen perpendicularly to the plane of the carrier layer (1), has a first degree of transmission in the first region (8) and, in the second region (9), a second degree of transmission that is greater in comparison with the first degree of transmission, wherein said degrees of transmission relate to electromagnetic radiation (7) having a wavelength that is suitable for photoactivation,
**characterised in that**
b) at least one layer (5) to be structured is arranged on the first side (11) of the carrier layer (1),
c) a resist layer (6) that is photoactivatable by means of said electromagnetic radiation (7) is arranged on the first side (11) of the carrier layer (1) in such a way that the resist layer (6) is arranged on the side of the at least one layer (5) to be structured that is turned away from the carrier layer (1) and the decorative layer (3) is arranged on the other side of the at least one layer (5) to be structured,
d) the resist layer (6) is exposed from the second side (12) of the carrier layer (1) by means of said electromagnetic radiation (7), wherein the decorative layer (3) serves as an exposure mask as a result of the formation of the first region (8) and the second region (9), and
e) the at least one layer (5) to be structured and the resist layer (6) are structured in register with each other by means of structure-providing processes that are synchronised with one another.

2. Method according to claim 1,
**characterised in that**
the decorative layer (3) comprises a first lacquer layer (31) which is arranged on the carrier layer (1) with a first layer thickness in the first region (8) and, in the second region (9), either with a second layer thickness that is smaller in comparison with the first layer thickness, or without one, such that the decorative layer (3) has, in the first region (8), said first degree of transmission and, in the second region (9), said second degree of transmission, and/or the decorative layer (3) comprises a first colouration (33, 34) of the carrier layer (1), which is formed in the first region (8) with a first layer thickness and, in the second region (9), either with a second layer thickness that is smaller in comparison with the first layer thickness, or without one, such that the decorative layer (3) has, in the first region (8), said first degree of transmission and, in the second region (9), said second degree of transmission.

3. Method according to one of the preceding claims,
**characterised in that**
the layer thickness and the material of the decorative layer (3) are chosen in such a way that the first degree of transmission is greater than zero and/or the thickness and the material of the decorative layer (3) are selected in such a way that the relationship between the second degree of transmission and the first degree of transmission is greater than two.

4. Method according to one of the preceding claims,
**characterised in that**
at least one relief structure (42) is formed on the first side (11) of the carrier layer (1), and the at least one layer (5) to be structured is arranged on the surface (40) of the at least one relief structure (42), wherein, preferably, either
a) a replicating layer (4) is arranged on the first side (11) of the carrier layer (1), and the at least one relief structure (42) is impressed into a surface (40) of the replicating layer (4) that is turned away from the carrier layer (1),
or
b) the at least one relief structure (42) is impressed into the carrier layer (1), and wherein the at least one relief structure (42) is particularly preferably at least partially arranged in the first region (8) and/or in the second region (9).

5. Method according to one of the preceding claims,
**characterised in that**
after step e), a compensation layer (10) is applied to the first side (11) of the carrier layer (1) and/or at least one layer of the decorative layer (3) is applied to the second side (12) of the carrier layer (1), wherein the at least one layer of the decorative layer (3) applied to the second side (12) of the carrier layer (1) is preferably removed from the carrier layer (1) after the exposure step d).

6. Method according to one of the preceding claims,
**characterised in that**
for the formation of the photoactivatable layer (6), a positive photoresist whose solubility increases during an activation by exposure, or a negative photoresist whose solubility decreases during an activation by exposure, is used, and
the resist layer (6) is removed during the use of a positive photoresist in the second region (9) or during the use of a negative photoresist in the first region (8), preferably by a solvent, and wherein the layer (5) to be structured is preferably removed in the first or second region (8, 9) in which the resist layer (6) has been removed, particularly preferably by an etching agent.

7. Multilayer body (100) having a carrier layer (1) which has a first side (11) and a second side (12), and having a single- or multilayer decorative layer (3) formed on and/or in the carrier layer (1), said decorative layer having a first region (8) and a second region (9), wherein the decorative layer (3), seen perpendicularly to the plane of the carrier layer (1), has a first degree of transmission in the first region (8) and, in the second region (9), a second degree of transmission that is greater in comparison with the first degree of transmission, wherein said degrees of transmission relate to electromagnetic radiation (7) having a wavelength that is suitable for photoactivation,
**characterised in that**
the multilayer body (100) moreover has at least one layer (5) that is structured in register with the first region (8) and the second region (9).

8. Multilayer body (100) according to claim 7,
**characterised in that**
the multilayer body (100) has, in the first region (8) or the second region (9), a resist layer (6) that is photoactivatable by means of said electromagnetic radiation, wherein the at least one structured layer (5) and the resist layer (6) are arranged with a register accurate configuration relative to each other on the first side of the carrier layer (1) in such a way that the resist layer (6) is arranged on the side of the at least one structured layer (5) that is turned away from the carrier layer (1) and the decorative layer (3) is arranged on the other side of the at least one structured layer (5), and/or the decorative layer (3) comprises a first lacquer layer (31) which is arranged on the carrier layer (1) with a first layer thickness in the first region (8) and, in the second region (9), either with a second layer thickness that is smaller in comparison with the first layer thickness, or without one, such that the decorative layer (3) has, in the first region (8), said first degree of transmission and, in the second region (9), said second degree of transmission, and/or the decorative layer (3) comprises a first colouration (33, 34) of the carrier layer (1), which is formed in the first region (8) with a first layer thickness and, in the second region (9), either with a second layer thickness that is smaller in comparison with the first layer thickness, or without one, such that the decorative layer (3) has, in the first region (8), said first degree of transmission and, in the second region (9), said second degree of transmission, and/or the decorative layer (3) is at least partially permeable for visible light with a wavelength ranging from approximately 380 to 750nm, and/or the decorative layer (3) is coloured with at least one opaque and/or at least one transparent colourant which is coloured or colour-generating at least in one wavelength region of the electromagnetic spectrum, in particularly brightly coloured or brightly colour-generating, in particular a colourant is contained in the decorative layer (3), said colourant being able to be stimulated outside the visible spectrum and generating a visually recognisable, coloured impression, and/or the decorative layer (3) is coloured with at least one colourant of the colours yellow, magenta, cyan or black (CMYK) or of the colours red, green or blue (RGB), and/or is provided with at least one red and/or green and/or blue fluorescent, radiation-stimulable pigment or colourant and thus generates an additive colour during radiation.

9. Multilayer body (100) according to one of claims 7 or 8,
**characterised in that**
the first degree of transmission is greater than zero and/or the ratio between the second degree of transmission and the first degree of transmission is greater than two.

10. Multilayer body (100) according to one of claims 7 to 9,
**characterised in that**
at least one relief structure (42) is formed on the first side (11) of the carrier layer (1) and the at least one layer (5) to be structured is arranged on the surface (40) of the at least one relief structure (42), wherein, preferably, either
a) a replicating layer (4) is arranged on the first side (11) of the carrier layer (1), and the at least one relief structure (42) is impressed into a surface (40) of the replicating layer (4) that is turned away from the carrier layer (1),
or
b) the at least one relief structure (42) is impressed into the carrier layer (1), and wherein the at least one relief structure (42) is particularly preferably at least partially arranged in the first region (8) and/or in the second region (9).

11. Multilayer body (100) according to one of claims 7 to 10,
**characterised in that**
a compensation layer (10) is arranged on the side of the at least one structured layer (5) turned away from the carrier layer (1), wherein
the compensation layer (10) is preferably formed as an adhesion layer, and/or wherein at least one relief structure (42) is preferably formed on the first side (11) of the carrier layer (1) and the at least one layer (5) to be structured is arranged on the surface (40) of the at least one relief structure (42), a replicating layer (4) is arranged on the first side (11) of the carrier layer (1) and the at least one relief structure (42) is impressed into a surface (40) of the replicating layer (4) that is turned away from the carrier layer (1), and the refractive index of the compensation layer (10) in the visible wavelength range is in the range of 90% to 110% of the refractive index of the replicating layer (4).

12. Multilayer body (100) according to one of claims 7 to 11,
**characterised in that**
at least one layer of the decorative layer (3) is arranged on the second side (12) of the carrier layer (1), and/or the decorative layer (3) comprises at least two different lacquer layers (31, 32) that evoke different colour impressions, and/or the decorative layer (3) comprises a first lacquer layer (31) which is only applied in certain regions to the carrier layer (1) and a second lacquer layer (32) which is applied fully to the carrier layer (1), and/or the at least one structured layer (5) comprises one or more of the following layers: metallic layer, HRI layer, liquid crystal layer, polymer layer, thin film layer, pigment layer, semiconductor layer.

13. Multilayer body (100) according to one of claims 7 to 12,
**characterised in that**
the at least one structured layer (5) has a thickness ranging from 20 to 1000nm, in particular 20 to 100nm, and/or the decorative layer (3) has a thickness ranging from 0.5 to 5µm, and/or the resist layer (6) has a thickness ranging from 0.3 to 3µm.

14. Multilayer body (100) according to one of claims 7 to 13,
**characterised in that**
the decorative layer (3) has highly dispersive pigments, in particular a Mikrolith®-K pigment dispersion, and/or the decorative layer (3) has inorganic absorbers with a high scatter proportion, in particular nano-scaled UV absorbers based on inorganic oxides, and/or the decorative layer (3) has organic absorbers, in particular benzotriazole derivatives, having a mass proportion ranging from 3% to 5%, and/or the decorative layer (3) has organic or inorganic, fluorescent pigments in combination with highly dispersive pigments, in particular Mikrolith®-K.

15. Multilayer body (100) according to one of claims 7 to 14,
**characterised in that**
the carrier layer (1) is formed as a single- or multilayer carrier film and/or at least one functional layer (2), in particular a release layer and/or a protective lacquer layer, is arranged between the carrier layer (1) and the at least one layer (5) to be structured, preferably directly on the first side of the carrier layer (1).

## Revendications

1. Procédé servant à fabriquer un corps multicouche (100), sachant
a) qu'une strate décorative (3) mono- ou multicouche pourvue d'une première zone (8) et d'une deuxième zone (9) est réalisée sur et/ou dans une strate de support (1) pourvue d'une première face (11) et d'une deuxième face (12), sachant que la strate décorative (3) présente, vue de manière perpendiculaire par rapport au plan de la strate de support (1), dans la première zone (8), un premier degré de transmission, et, dans la deuxième zone (9), un deuxième degré de transmission plus grand par rapport au premier degré de transmission, sachant que lesdits degrés de transmission se rapportent à un rayonnement (7) électromagnétique présentant une longueur d'onde adaptée à la photoactivation,
caractérisé en ce
b) qu'au moins une couche (5) à structurer est disposée sur la première face (11) de la strate de support (1),
c) en ce qu'une couche de réserve (6) photoactivable au moyen dudit rayonnement (7) électromagnétique est disposée sur la première face (11) de la strate de support (1) de sorte que la couche de réserve (6) est disposée sur la face, opposée à la strate de support (1), de la couche (5) à structurer au moins au nombre de une et que la strate décorative (3) est disposée sur l'autre face de la couche (5) à structurer au moins au nombre de une,
d) en ce que la couche de réserve (6) est exposée depuis la deuxième face (12) de la strate de support (1) audit rayonnement (7) électromagnétique, sachant que la strate décorative (3) fait office, du fait de la réalisation de la première zone (8) et de la deuxième zone (9), de masque d'exposition, et
e) en ce que la couche (5) à structurer au moins au nombre de une et la couche de réserve (6) sont structurées avec une précision d'adaptation l'une par rapport à l'autre au moyen de processus synchronisés les uns par rapport aux autres conférant une structure.

2. Procédé selon la revendication 1,
**caractérisé en ce**
**que** la strate décorative (3) comprend une première couche de vernis (31), qui est disposée sur la strate de support (1) dans la première zone (8) avec une première épaisseur de couche et dans la deuxième zone (9) sans ou avec une deuxième épaisseur de couche inférieure par rapport à la première épaisseur de couche de sorte que la strate décorative (3) présente, dans la première zone (8), ledit premier degré de transmission et, dans la deuxième zone (9), ledit deuxième degré de transmission, et/ou en ce que la strate décorative (3) comprend une première coloration (33, 34) de la strate de support (1), qui est réalisée dans la première zone (8) avec une première épaisseur de couche et, dans la deuxième zone (9) sans ou avec une deuxième épaisseur de couche inférieure par rapport à la première épaisseur de couche de sorte que la strate décorative (3) présente, dans la première zone (8), ledit premier degré de transmission et, dans la deuxième zone (9), ledit deuxième degré de transmission.

3. Procédé selon l'une quelconque des revendications précédentes,
**caractérisé en ce**
**que** l'épaisseur de couche et le matériau de la strate décorative (3) sont choisis de telle sorte que le premier degré de transmission est supérieur à zéro, et/ou en ce que l'épaisseur et le matériau de la strate décorative (3) sont choisis de telle sorte que le rapport entre le deuxième degré de transmission et le premier degré de transmission est supérieur à deux.

4. Procédé selon l'une quelconque des revendications précédentes,
**caractérisé en ce**
**qu'**au moins une structure en relief (42) est réalisée sur la première face (11) de la strate de support (1), et
en ce que la couche (5) à structurer au moins au nombre de une est disposée sur la surface (40) de la structure en relief (42) au moins au nombre de une, sachant de manière préférée que soit
a) une couche de réplication (4) est disposée sur la première face (11) de la strate de support (1) et
la structure en relief (42) au moins au nombre de une est imprimée dans une surface (40), détournée à la strate de support (1), de la couche de réplication (4),
soit
b) la structure en relief (42) au moins au nombre de une est imprimée dans la strate de support (1),
et sachant de manière particulièrement préférée que la structure en relief (42) au moins au nombre de une est disposée au moins en partie dans la première zone (8) et/ou dans la deuxième zone (9).

5. Procédé selon l'une quelconque des revendications précédentes,
**caractérisé en ce**
**qu'**une couche de compensation (10) est appliquée sur la première face (11) de la strate de support (1) après l'étape e), et/ou en ce qu'au moins une couche de la strate décorative (3) est appliquée sur la deuxième face (12) de la strate de support (1), sachant que de manière préférée la couche au moins au nombre de une, appliquée sur la deuxième face (12) de la strate de support (1), de la strate décorative (3) est retirée de la strate de support (1) après l'étape d'exposition d).

6. Procédé selon l'une quelconque des revendications précédentes,
**caractérisé en ce**
**qu'**un matériau photorésistant positif, dont la solubilité augmente dans le cas d'une activation par l'exposition, ou un matériau photorésistant négatif, dont la solubilité diminue dans le cas d'une activation par l'exposition est utilisé afin de réaliser la couche (6) photoactivable, et
en ce que la couche de réserve (6) est retirée dans le cas de l'utilisation d'un matériau photorésistant positif dans la deuxième zone (9) et dans le cas de l'utilisation d'un matériau photorésistant négatif dans la première zone (8), de préférence par un solvant, et sachant que de manière préférée la couche (5) à structurer est retirée dans la première ou la deuxième zone (8, 9), dans laquelle la couche de réserve (6) a été retirée, en particulier de préférence par un agent décapant.

7. Corps multicouche (100) comprenant une strate de support (1), qui présente une première face (11) et une deuxième face (12), et une strate décorative (3) mono- ou multicouche réalisée sur et/ou dans la strate de support (1), laquelle strate décorative présente une première zone (8) et une deuxième zone (9), sachant que la strate décorative (3) présente, vue de manière perpendiculaire par rapport au plan de la strate de support (1), dans la première zone (8) un premier degré de transmission et, dans la deuxième zone (9), un deuxième degré de transmission plus grand par rapport au premier degré de transmission, sachant que lesdits degrés de transmission se rapportent à un rayonnement (7) électromagnétique présentant une longueur d'onde adaptée à une photoactivation,
**caractérisé en ce**
**que** le corps multicouche (100) présente en outre au moins une couche structurée (5) dans le registre par rapport à la première zone (8) et à la deuxième zone (9).

8. Corps multicouche (100) selon la revendication 7,
**caractérisé en ce**
**que** le corps multicouche (100) présente, dans la première zone (8) ou dans la deuxième zone (9), une couche de réserve (6) pouvant être photoactivée au moyen dudit rayonnement électromagnétique, sachant que la couche (5) structurée au moins au nombre de une et la couche de réserve (6) sont disposées de manière orientée de manière à s'adapter avec précision l'une à l'autre de telle sorte sur la première face de la strate de support (1) que la couche de réserve (6) est disposée sur la face, opposée à la strate de support (1), de la couche (5) structurée au moins au nombre de une et que la strate décorative (3) est disposée sur l'autre face de la couche (5) structurée au moins au nombre de une, et/ou en ce que la strate décorative (3) comprend une première couche de vernis (31), qui est disposée sur la strate de support (1) dans la première zone (8) avec une première épaisseur de couche et dans la deuxième zone (9) sans ou avec une deuxième épaisseur de couche inférieure par rapport à la première épaisseur de couche de sorte que la strate décorative (3) présente, dans la première zone (8), ledit premier degré de transmission et, dans la deuxième zone (9), ledit deuxième degré de transmission, et/ou en ce que la strate décorative (3) comprend une première coloration (33, 34) de la strate de support (1), qui est réalisée dans la première zone (8) avec une première épaisseur de couche et, dans la deuxième zone (9) sans ou avec une deuxième épaisseur de couche inférieure par rapport à la première épaisseur de couche, de sorte que la strate décorative (3) présente, dans la première zone (8), ledit premier degré de transmission et, dans la deuxième zone (9), ledit deuxième degré de transmission, et/ou en ce que la strate décorative (3) est perméable au moins en partie à la lumière visible présentant une longueur d'onde comprise dans une plage allant d'environ 380 à 750 nm, et/ou en ce que la strate décorative (3) est colorée avec au moins un colorant opaque et/ou avec au moins un colorant transparent, qui présente une couleur ou produit un effet coloré au moins dans une plage de longueurs d'onde du spectre électromagnétique, en particulier qui est multicolore ou produit un effet multicolore, en particulier en ce qu'un colorant est contenu dans la strate décorative (3), qui peut être excitée en dehors du spectre visible et qui produit un effet coloré identifiable visuellement, et/ou en ce que la strate décorative (3) est colorée à l'aide au moins d'un colorant de la couleur jaune, magenta, cyan ou noir (CMYK) ou de la couleur rouge, vert ou bleu (RGB) et/ou est pourvue au moins d'un pigment ou d'une substance colorante pouvant être excité(e) par un rayonnement à fluorescence rouge et/ou verte et/ou bleue et qui produit de ce fait une couleur additionnelle lors de l'exposition au rayonnement.

9. Corps multicouche (100) selon l'une quelconque des revendications 7 ou 8,
**caractérisé en ce**
**que** le premier degré de transmission est supérieur à zéro, et/ou en ce que le rapport entre le deuxième degré de transmission et le premier degré de transmission est supérieur à deux.

10. Corps multicouche (100) selon l'une quelconque des revendications 7 à 9,
**caractérisé en ce**
**qu'**au moins une structure en relief (42) est réalisée sur la première face (11) de la strate de support (1), et en ce que la couche (5) à structurer au moins au nombre de une est disposée sur la surface (40) de la structure en relief (42) au moins au nombre de une, sachant de manière préférée que soit
a) une couche de réplication (4) est disposée sur la première face (11) de la strate de support (1) et la structure en relief (42) au moins au nombre de une est imprimée dans une surface (40), détournée de la strate de support (1), de la couche de réplication (4),
ou que
b) la structure en relief (42) au moins au nombre de une est imprimée dans la strate de support (1),
et sachant de manière particulièrement préférée que la structure en relief (42) au moins au nombre de une est disposée au moins en partie dans la première zone (8) et/ou dans la deuxième zone (9).

11. Corps multicouche (100) selon l'une quelconque des revendications 7 à 10,
**caractérisé en ce**
**qu'**une couche de compensation (10) est disposée sur la face, opposée à la strate de support (1), de la couche (5) structurée au moins au nombre de une, sachant de manière préférée que la couche de compensation (10) est réalisée sous la forme d'une couche d'adhésion et/ou sachant de manière préférée qu'au moins une structure en relief (42) est réalisée sur la première face (11) de la strate de support (1) et que la couche (5) à structurer au moins au nombre de une est disposée sur la surface (40) de la structure en relief (42) au moins au nombre de une, qu'une couche de réplication (4) est disposée sur la première face (11) de la structure de support (1) et que la structure en relief (42) au moins au nombre de une est imprimée dans une surface (40), détournée de la strate de support (1), de la couche de réplication (4) et que l'indice de réfraction de la couche de compensation (10) est compris dans la plage de longueurs d'onde visible dans la plage allant de 90 % à 110 % de l'indice de réfraction de la couche de réplication (4).

12. Corps multicouche (100) selon l'une quelconque des revendications 7 à 11,
**caractérisé en ce**
**qu'**au moins une couche de la strate décorative (3) est disposée sur la deuxième face (12) de la strate de support (1), et/ou en ce que la strate décorative (3) comprend au moins deux couches de vernis (31, 32) provoquant divers effets de couleur, et/ou en ce que la strate décorative (3) comprend une première couche de vernis (31), qui est appliquée seulement par endroits sur la strate de support (1), et une deuxième couche de vernis (32), qui est appliquée sur toute la surface de la strate de support (1), et/ou en ce que la couche (5) structurée au moins au nombre de une comprend une ou plusieurs des couches qui suivent : une couche métallique, une couche hautement réfringente, une couche à cristaux liquides, une couche polymère, une couche à film mince, une couche à pigments, une couche semi-conductrice.

13. Corps multicouche (100) selon l'une quelconque des revendications 7 à 12,
**caractérisé en ce**
**que** la couche (5) structurée au moins au nombre de une présente une épaisseur comprise dans la plage allant de 20 à 1000 nm, en particulier allant de 20 à 100 nm, et/ou en ce que la strate décorative (3) présente une épaisseur comprise dans la plage allant de 0,5 à 5 µm, et/ou en ce que la couche de réserve (6) présente une épaisseur comprise dans la plage allant de 0,3 à 3 µm.

14. Corps multicouche (100) selon l'une quelconque des revendications 7 à 13,
**caractérisé en ce**
**que** la strate décorative (3) présente des pigments hautement dispersés, en particulier une dispersion de pigments K Microlith®, et/ou en ce que la strate décorative (3) présente des absorbeurs inorganiques présentant une fraction de diffusion élevée, en particulier des absorbeurs d'UV à l'échelle nanométrique à base d'oxydes inorganiques, et/ou en ce que la strate décorative (3) présente des absorbeurs organiques, en particulier des dérivés de benzotriazole, présentant une fraction massique comprise dans une plage allant d'env. 3 % à 5 %, et/ou en ce que la strate décorative (3) présente des pigments organiques ou inorganiques à fluorescence en combinaison avec des pigments hautement dispersés, en particulier des pigments K-Microlith®.

15. Corps multicouche (100) selon l'une quelconque des revendications 7 à 14,
**caractérisé en ce**
**que** la strate de support (1) est réalisée sous la forme d'un film de support mono- ou multicouche ; et/ou en ce qu'au moins une couche fonctionnelle (2), en particulier une couche de séparation et/ou une couche de vernis de protection, est disposée entre la strate de support (1) et la couche (5) à structurer au moins au nombre de une, de préférence directement sur la première face de la strate de support (1).
